# FASCICULE DE BREVET EUROPEEN

(11) **EP 2 534 052 B1**
(45) Date de publication et mention de la délivrance du brevet: **18.06.2014**
(21) Numéro de dépôt: 11711610.3
(22) Date de dépôt: 09.02.2011
(51) Int. Cl.: B65B 3/00, B65B 31/02

(54) **PROCEDE ET UNITE D'EMPLISSAGE STERILE D'UN CONTENEUR ELEMENTAIRE FINAL AVEC UN CONTENU DESTINE AU DOMAINE BIOPHARMACEUTIQUE**
VERFAHREN UND EINHEIT ZUR STERILEN FÜLLUNG EINES FINALEN GRUNDBEHÄLTERS MIT FÜR DEN BIOPHARMAZIEBEREICH VORGESEHENEN INHALTEN
METHOD AND UNIT FOR THE STERILE FILLING OF A FINAL BASIC CONTAINER WITH CONTENT INTENDED FOR THE BIOPHARMACEUTICAL FIELD

(30) Priorité: 10.02.2010 FR 1050939
(43) Date de publication de la demande: 19.12.2012
(73) Titulaire: SARTORIUS STEDIM FMT SAS, 13400 Aubagne (FR)
(72) Inventeur: GAY, Isabelle, 13124 Peypin (FR); MENDYK, Nicolas, 13124 Peypin (FR)
(74) Mandataire: Derambure, Christian
(86) Numéro de dépôt international: PCT/FR2011/050272
(87) Numéro de publication internationale: WO 2011/098724

(56) Documents cités:
- WO-A1-02/42156
- WO-A1-96/31392
- WO-A2-2007/113661
- CH-A- 420 487
- US-A- 5 911 252

## Description

L'invention est relative au domaine de l'emplissage stérile d'un conteneur élémentaire final avec un fluide biopharmaceutique se trouvant originellement dans un conteneur source, également de manière stérile.

L'invention vise, selon un premier aspect, un procédé d'emplissage stérile d'au moins un conteneur élémentaire final avec un contenu apte à être distribué de façon fluide et se trouvant originellement dans un conteneur source de manière stérile.

L'invention vise, selon un deuxième aspect, une unité d'emplissage stérile d'au moins un conteneur élémentaire final avec un contenu apte à être distribué de façon fluide et se trouvant originellement dans un conteneur source de manière stérile, spécialement destinée à la mise en oeuvre du procédé selon l'invention.

L'invention vise, selon un troisième aspect, un ensemble unitaire destiné à la mise en oeuvre d'un procédé d'emplissage selon l'invention et à la réalisation d'une unité d'emplissage stérile selon l'invention.

L'invention vise, selon un quatrième aspect, une ligne de transfert et d'emplissage fluidique stérile spécialement destinée à une unité d'emplissage stérile d'au moins un conteneur final avec du contenu apte à être distribué de façon fluide, selon l'invention.

Il est constant dans le domaine biopharmaceutique de réaliser des procédés et unités d'emplissage d'un conteneur élémentaire final avec un fluide biopharmaceutique dans lesquels sont utilisés une pluralité de pièces telles que des récipients, tubes ou ports intégrés à des ensembles plus ou moins complexes pouvant comprendre plusieurs récipients, plusieurs tubes, plusieurs moyens fonctionnels, associés les uns avec les autres.

Un exemple de procédé d'emplissage de conteneurs finals avec un fluide biopharmaceutique est donné, à titre exemplatif, par le document WO-A1-2002/42156 qui décrit la mise en place de conteneurs finals présentant une unique tête d'ouverture, tête en bas, dans une chambre de décompression ; la génération d'une pression inférieure à la pression atmosphérique à l'intérieure de la chambre de décompression ; l'introduction d'un produit biopharmaceutique contigu aux têtes d'ouverture des conteneurs finals dans cette chambre de décompression ; le relâchement graduel de la pression à l'intérieur de ladite chambre de décompression pour conduire le produit biopharmaceutique dans les conteneurs finals ; le retrait du produit biopharmaceutique non utilisé et le retournement des conteneurs finals tête en haut ; puis le scellage des têtes d'ouverture.

D'autres exemples de procédé d'emplissage de conteneurs finals sont également décrits dans les documents US-A-5,911,252, WO-A2-2007/113661, WO-A1-1996/31392 et CH-A-420,487.

Par convention, il convient d'entendre par fluide biopharmaceutique, un fluide issu de la biotechnologie - milieux de cultures, cultures cellulaires, solutions tampon, liquides de nutrition artificielle, produits sanguins et dérivés de produits sanguins - ou un fluide pharmaceutique ou plus généralement un fluide destiné à être utilisé dans le domaine médical.

Plus particulièrement, il est connu de l'état de la technique un procédé d'emplissage stérile d'au moins un conteneur élémentaire final avec un contenu apte à être distribué de façon fluide et se trouvant originellement dans un conteneur source de manière stérile, dans lequel :
- on dispose d'une enceinte stérile ayant au moins une porte d'entrée et/ou de sortie stérile et on dispose du conteneur source contenant le contenu, situé à l'extérieur de l'enceinte,
- on dispose de moyens de communication, de moyens de distribution et d'au moins un organe d'emplissage, de type fluidique stérile, formant, étant tous assemblés, une ligne de transfert et d'emplissage fluidique stérile ayant une entrée et au moins une sortie, et on dispose ou on forme une telle ligne de transfert et d'emplissage telle que, pour l'étape d'emplissage, elle traverse la paroi de l'enceinte de façon stérile, l'entrée étant située à l'extérieur de l'enceinte et en communication fluidique stérile avec le conteneur source, l'au moins un organe d'emplissage, en sortie, étant situé à l'intérieur de l'enceinte et positionné pour pouvoir être opérant, un ou des moyens et organes dits intérieurs étant situés substantiellement à l'intérieur de l'enceinte et un ou des moyens et organes dits extérieurs étant situés substantiellement à l'extérieur de l'enceinte incluant un tronçon de conduit de communication dit de franchissement étant apte à traverser la paroi de l'enceinte de façon stérile,
- on introduit au moins un conteneur final à l'intérieur de l'enceinte de façon stérile,
- on associe structurellement aux fins d'emplissage au moins un conteneur final à au moins un organe d'emplissage,
- dans une étape d'emplissage, on prélève du contenu du conteneur source, on le fait passer dans la ligne de transfert et d'emplissage et on en délivre la quantité souhaitée dans l'au moins un conteneur final.

Il est également connu de l'art antérieur, une unité d'emplissage stérile d'au moins un conteneur élémentaire final avec un contenu apte à être distribué de façon fluide et se trouvant originellement dans un conteneur source de manière stérile comprenant :
- une enceinte stérile ayant au moins une porte d'entrée et/ou de sortie stérile,
- des moyens de communication, des moyens de distribution et au moins un organe d'emplissage, de type fluidique stérile, formant, étant tous assemblés, une ligne de transfert et d'emplissage fluidique stérile ayant une entrée et au moins une sortie.

De façon traditionnelle, de tels procédés et unités d'emplissage utilisent des pièces en acier inoxydable raccordés à un ou plusieurs tubes en matière plastique ou en acier inoxydable et installés dans un enceinte stérile afin de composer la ligne de transfert fluidique. Ainsi, la majeure partie des pièces formant cette ligne de transfert fluidique est aménagée à l'intérieur de l'enceinte stérile. Toutefois, afin de se conformer aux contraintes de stérilisation imposées par le domaine biopharmaceutique, ces procédés nécessitent, avant chaque opération d'emplissage, de mettre en oeuvre un certain nombre d'opérations de maintenance, de manutention et/ou de stérilisation sur les pièces utilisées dans l'enceinte stérile. Plus particulièrement, les pièces en acier inoxydable doivent être stérilisées tandis que les pièces à usage unique doivent être manipulées afin de les extraire de l'enceinte stérile. Ces opérations de maintenance sont nécessaires pour assurer que ces pièces satisfassent aux agréments des autorités sanitaires et soient compatibles avec une utilisation en salle blanche.

Ces réalisations présentent donc un certain nombre de limites et d'inconvénients. Notamment, les opérations de maintenance présentent l'inconvénient d'augmenter considérablement le temps nécessaire entre chaque opération d'emplissage puisqu'elles nécessitent, alternativement ou successivement, d'extraire certaines pièces de l'enceinte stérile pour les remplacer par d'autre pièces stériles et de stériliser les pièces en acier inoxydable restant en place dans cette enceinte stérile. En outre, la multiplication de ces opérations de maintenance augmente considérablement les coûts de production puisque ces opérations nécessitent l'intervention de personnels pour gérer la décontamination. Ces inconvénients sont rédhibitoires lorsque, comme on le souhaite de plus en plus souvent, l'enceinte stérile doit être utilisé avec une fréquence élevée pour assurer un rythme de production maximal.

Il existe donc un besoin non satisfait pour réaliser un emplissage stérile d'au moins un conteneur élémentaire final avec un contenu apte à être distribué de façon fluide et se trouvant originellement dans un conteneur source permettant d'aboutir une ligne de transfert fluidique à usage unique qui soit adaptée au domaine biopharmaceutique et qui assure donc une stérilisation de qualité sans surcoûts prohibitifs et des opérations d'assemblage et de désassemblage rapides.

L'invention a pour but de répondre à ce besoin qui correspond à des exigences spécifiques du domaine biopharmaceutique.

A ce titre, l'invention concerne selon un premier aspect un procédé d'emplissage stérile d'au moins un conteneur élémentaire final avec un contenu apte à être distribué de façon fluide et se trouvant originellement dans un conteneur source de manière stérile, dans lequel :
- on dispose d'une enceinte stérile ayant au moins une porte d'entrée et/ou de sortie stérile et on dispose du conteneur source contenant le contenu, situé à l'extérieur de l'enceinte,
- on dispose de moyens de communication, de moyens de distribution et d'au moins un organe d'emplissage, de type fluidique stérile, formant, étant tous assemblés, une ligne de transfert et d'emplissage fluidique stérile ayant une entrée et au moins une sortie, et on dispose ou on forme une telle ligne de transfert et d'emplissage telle que, pour l'étape d'emplissage, elle traverse la paroi de l'enceinte de façon stérile, l'entrée étant située à l'extérieur de l'enceinte et en communication fluidique stérile avec le conteneur source, l'au moins un organe d'emplissage, en sortie, étant situé à l'intérieur de l'enceinte et positionné pour pouvoir être opérant, un ou des moyens et organes dits intérieurs étant situés substantiellement à l'intérieur de l'enceinte et un ou des moyens et organes dits extérieurs étant situés substantiellement à l'extérieur de l'enceinte incluant un tronçon de conduit de communication dit de franchissement étant apte à traverser la paroi de l'enceinte de façon stérile,

- on introduit au moins un conteneur final à l'intérieur de l'enceinte de façon stérile,
- on associe structurellement aux fins d'emplissage au moins un conteneur final à au moins un organe d'emplissage,
- dans une étape d'emplissage, on prélève du contenu du conteneur source, on le fait passer dans la ligne de transfert et d'emplissage et on en délivre la quantité souhaitée dans l'au moins un conteneur final,
- on choisit au moins les moyens et organes intérieurs d'un encombrement autorisant le passage par une porte de l'enceinte et de type à usage unique pour l'emplissage envisagé,
- dans une étape antérieure à l'étape d'emplissage, on dispose des moyens et organes intérieurs à l'état stérile, ces moyens et organes se trouvant à l'extérieur de l'enceinte,
- dans une étape ultérieure d'introduction dans l'enceinte des moyens et organes intérieurs, également antérieure à l'étape d'emplissage, on introduit à l'intérieur de l'enceinte, de manière stérile, les moyens et organes intérieurs à usage unique qui se trouvaient précédemment à l'extérieur de l'enceinte,
de sorte que, une fois l'emplissage réalisé, on peut procéder à un autre emplissage sans devoir stériliser l'intérieur de l'enceinte.

Selon une réalisation, on choisit également les moyens et organes extérieurs de type à usage unique pour l'emplissage envisagé.

Selon une réalisation, dans lequel le procédé est utilisé pour l'emplissage d'un ensemble de n conteneurs finals, chacun avec une même quantité de contenu :
- on dispose d'un ensemble de n conteneurs finals,
- on dispose de p organes d'emplissage, une ligne de transfert et d'emplissage ayant une entrée et p sorties, p étant égal ou supérieur à n,
- on introduit les n conteneurs finals dans l'enceinte,
- on associe structurellement les n conteneurs finals à n organes d'emplissage,
- et, dans une seule et même étape d'emplissage, on emplit les n conteneurs finals.

Selon une réalisation, dans lequel le procédé est utilisé pour l'emplissage d'un ensemble de n conteneurs finals, chacun avec une même quantité de contenu :
- on dispose d'un ensemble de n conteneurs finals,
- on dispose de p organes d'emplissage, une ligne de transfert et d'emplissage ayant une entrée et p sorties, p étant égal ou inférieur à n,
- on associe structurellement un nombre q1 de conteneurs finals à un nombre q1 d'organes d'emplissage, q1 étant égal ou inférieur à n,
- dans une étape d'emplissage, on délivre la quantité souhaitée de contenu dans chacun des q1 conteneurs finals,
- on dissocie les q1 conteneurs finals et les q1 organes d'emplissage et tout en gardant opératoires les moyens et organes intérieurs précédemment mis en oeuvre, on réitère l'étape d'emplissage une ou plusieurs fois avec des nombres q2, q3, qi de conteneurs finals, jusqu'à emplissage des n conteneurs finals, les moyens et organes intérieurs étant de type à usage unique pour les étapes successives d'emplissage envisagé.

Selon une réalisation, dans une première phase, on procède à l'emplissage stérile d'au moins un premier conteneur élémentaire final avec un premier contenu se trouvant originellement dans un premier conteneur source et, dans une seconde phase à l'emplissage stérile d'au moins un second conteneur élémentaire final avec un second contenu se trouvant originellement dans un second conteneur source, et :
- dans la première phase on forme une première ligne de transfert et d'emplissage et après l'étape d'emplissage, on dissocie le au moins un premier conteneur final et le au moins un premier organe d'emplissage,
- dans la seconde phase on forme une seconde ligne de transfert et d'emplissage et après l'étape d'emplissage, on dissocie le au moins un second conteneur final et le au moins un second organe d'emplissage,
- et on passe de la première phase à la seconde phase sans stériliser de nouveau l'intérieur de l'enceinte.

Selon une réalisation, dans une étape postérieure à l'étape d'emplissage, on évacue de l'intérieur de l'enceinte vers l'extérieur d'elle, de manière stérile, le au moins un conteneur final empli.

Selon une réalisation, on dispose d'au moins un conteneur final et d'un conteneur source tels que le au moins un conteneur final a une contenance qui est une fraction de la contenance du conteneur source.

Selon une réalisation, on choisit les moyens de communication dans le groupe comprenant les tuyaux, tubes, conduits et analogue, l'on choisit les moyens de distribution dans le groupe comprenant les pompes et analogue, on choisit les organes d'emplissage dans le groupe comprenant les aiguilles d'injection, les buses et analogue.

Selon une réalisation, on choisit les organes d'emplissage et les conteneurs finals de sorte qu'originellement un organe d'emplissage est soit dissocié soit au moins pour partie intégré à un conteneur final.

Selon une réalisation, on choisit un conteneur final dans le groupe comprenant les conteneurs ouverts ou fermés, les fioles, les seringues, les flacons et bouteilles, les poches ou système à poches à usage unique ou non.

Selon une réalisation, dans l'étape antérieure à l'étape d'emplissage, on dispose en outre d'au moins un autre moyen ou organe fonctionnel destiné à être intégré à la ligne de transfert et d'emplissage, tel que moyen de filtration, moyen de stockage tampon, moyen de connexion, qui, étant assemblé aux moyens de communication, aux moyens de distribution et au moins un organe d'emplissage, forment la ligne de transfert et d'emplissage fluidique stérile et on dispose ou on forme une telle ligne de transfert et d'emplissage.

Selon une réalisation, pour l'étape d'emplissage, au moins un d'au moins un autre moyen ou organe fonctionnel destiné à être intégré à la ligne de transfert et d'emplissage est un moyen ou organe à usage unique pour l'emplissage envisagé dit extérieur étant situé à l'extérieur de l'enceinte.

Selon une réalisation, pour l'étape d'emplissage, au moins un d'au moins un autre moyen ou organe fonctionnel destiné à être intégré à la ligne de transfert et d'emplissage est un moyen ou organe dit intérieur étant situé à l'intérieur de l'enceinte et :
- on choisit le au moins un d'au moins un autre moyen ou organe fonctionnel intérieur de type à usage unique pour l'emplissage envisagé,
- dans une étape antérieure à l'étape d'emplissage, on dispose du au moins un d'au moins un autre moyen ou organe fonctionnel intérieur, ce moyen ou organe fonctionnel intérieur se trouvant à l'extérieur de l'enceinte,
- dans une étape ultérieure d'introduction dans l'enceinte du au moins un moyen ou organe fonctionnel intérieur, également antérieure à l'étape d'emplissage, on introduit à l'intérieur de l'enceinte, de manière stérile, ce moyen ou organe fonctionnel intérieur à usage unique qui se trouvait précédemment à l'extérieur de l'enceinte.

Selon une réalisation, on introduit et l'on positionne pour pouvoir être opérant dans l'enceinte au moins des moyens de communication, les moyens de distribution et le au moins un organe d'emplissage.

Selon une réalisation, on introduit et l'on positionne pour pouvoir être opérant dans l'enceinte, également, le au moins un d'au moins un autre moyen ou organe fonctionnel intérieur à usage unique. Selon une réalisation, l'étape d'emplissage ou la réitération d'étapes d'emplissage inclut au moins une opération consistant à emplir un autre conteneur, tel qu'un conteneur aux fins de test, de traçabilité ou d'expérimentation.

Selon une réalisation, on réalise l'opération d'emplissage d'un autre conteneur lors de l'étape d'emplissage d'un ou plusieurs conteneurs finals.

Selon une réalisation, dans l'étape antérieure à l'étape d'emplissage où l'on dispose des moyens et organes intérieurs à l'état stérile se trouvant à l'extérieur de l'enceinte, on dispose d'au moins un ensemble unitaire stérile de moyens et organes intérieurs comprenant une poche stérile de moyens et organes intérieurs ayant une paroi limitant un espace interne stérile et pourvue d'une ouverture et d'une porte associée complémentaire d'une porte de l'enceinte apte à permettre, l'ensemble unitaire étant associé à l'enceinte et les portes étant à l'état ouvert, un transfert stérile de ces moyens et organes intérieurs entre l'espace interne de la poche et l'intérieur de l'enceinte, ces moyens et organes intérieurs à l'état stérile étant placés dans l'espace interne de la poche.

Selon une réalisation, le procédé comporte une phase préalable dans laquelle, disposant de moyens et organes intérieurs et d'une poche de moyens et organes intérieurs dont l'espace interne est vide de ces moyens et organes, on constitue l'au moins un ensemble unitaire de moyens et organes intérieurs et à cet effet on place ces moyens et organes intérieurs dans l'espace interne, on amène la porte de la poche de moyens et organes intérieurs à l'état fermé et on amène l'au moins un ensemble unitaire à l'état stérile.

Selon une réalisation, lorsque dans l'étape antérieure à l'étape d'emplissage, l'on dispose d'au moins un autre moyen ou organe fonctionnel, l'on place cet autre moyen ou organe fonctionnel dans l'espace interne de la poche de moyens et organes intérieurs.

Selon une réalisation, on dispose d'un unique ensemble unitaire stérile de moyens et organes intérieurs pour l'ensemble des moyens et organes intérieurs.

Selon une réalisation, dans l'étape antérieure à l'étape d'emplissage où l'on dispose des moyens et organes extérieurs à l'état stérile se trouvant à l'extérieur de l'enceinte dont le tronçon de conduit de communication de franchissement, l'on dispose d'un ensemble unitaire stérile de moyens et organes extérieurs comprenant une poche stérile de moyens et organes extérieurs ayant une paroi limitant un espace interne stérile et pourvue d'une ouverture et d'une porte associée complémentaire d'une porte de l'enceinte apte à permettre, l'ensemble unitaire étant associé à l'enceinte et les portes étant à l'état ouvert, un transfert stérile de ces moyens et organes extérieurs entre l'espace interne de la poche et l'intérieur de l'enceinte, ces moyens et organes extérieurs à l'état stérile étant placés dans l'espace interne de la poche.

Selon une réalisation, le procédé comporte une phase préalable dans laquelle, disposant de moyens et organes extérieurs et d'une poche de moyens et organes extérieurs dont l'espace interne est vide de ces moyens et organes, on constitue l'ensemble unitaire de moyens et organes extérieurs et à cet effet on place ces moyens et organes extérieurs dans l'espace interne, on amène la porte de la poche de moyens et organes extérieurs à l'état fermé et on amène l'ensemble unitaire à l'état stérile.

Selon une réalisation, on dispose d'au moins un ensemble unitaire de moyens et organes extérieurs et d'un ensemble unitaire de moyens et organes intérieurs distincts, et, successivement :
- on associe l'au moins un ensemble unitaire de moyens et organes intérieurs à l'enceinte et on associe la porte de cet ensemble unitaire et une porte de l'enceinte et, après ouverture des portes, on réalise un transfert stérile de ces moyens et organes intérieurs entre l'espace interne de la poche de moyens et organes intérieurs et l'intérieur de l'enceinte,
- on associe l'ensemble unitaire de moyens et organes extérieurs à l'enceinte et on associe la porte de cet ensemble unitaire et une porte de l'enceinte et, après ouverture des portes, on introduit la partie extrême aval du tronçon de conduit de communication de franchissement à l'intérieur de l'enceinte et on associe en communication stérile la partie extrême aval du tronçon de conduit de communication de franchissement avec la partie extrême amont des moyens et organes intérieurs.

Selon une réalisation, avant d'associer la porte de l'ensemble unitaire de moyens et organes extérieurs et la porte correspondante de l'enceinte, on dissocie la porte du au moins un ensemble unitaire de moyens et organes intérieurs et la porte correspondante de l'enceinte, cette dernière étant amenée à l'état fermé, la porte correspondant à l'ensemble unitaire de moyens et organes extérieurs et la porte correspondant à l'ensemble unitaire de moyens et organes intérieurs pouvant être la même porte.

Selon une réalisation, lorsque l'on associe la porte de l'ensemble unitaire de moyens et organes extérieurs et la porte correspondante de l'enceinte, on maintien associées la porte du au moins un ensemble unitaire de moyens et organes intérieurs et la porte correspondante de l'enceinte, la porte correspondant à l'ensemble unitaire de moyens et organes extérieurs et la porte correspondant à l'ensemble unitaire de moyens et organes intérieurs pouvant étant distinctes.

Selon une réalisation, on dispose d'un ensemble unitaire de moyens et organes extérieurs et d'un ensemble unitaire de moyens et organes intérieurs communs, et, successivement, on associe la porte de l'ensemble unitaire de moyens et organes intérieurs et extérieurs et une porte de l'enceinte et, après ouverture des portes, on réalise un transfert stérile des moyens et organes intérieurs entre l'espace interne de la poche de moyens et organes intérieurs et extérieurs et l'intérieur de l'enceinte, on introduit la partie extrême aval du tronçon de conduit de communication de franchissement à l'intérieur de l'enceinte.

Selon une réalisation, lors de l'étape d'emplissage, on maintien l'ensemble unitaire de moyens et organes intérieurs et/ou l'ensemble unitaire de moyens et organes extérieurs associé à l'enceinte et la ou les portes des ensembles unitaires de moyens et organes intérieurs et/ou extérieurs et de l'enceinte à l'état ouvert.

Selon une réalisation, l'ensemble unitaire de moyens et organes intérieurs et/ou l'ensemble unitaire de moyens et organes extérieurs étant associé à l'enceinte et les portes respectives de l'ensemble unitaire et de l'enceinte étant à l'état ouvert, on met en communication l'intérieur de l'enceinte et l'espace interne de la poche de moyens et organes intérieurs et/ou de la poche de moyens et organes extérieurs et on réalise un espace total comprenant l'espace interne de la poche de moyens et organes intérieurs et/ou l'espace interne de la poche de moyens et organes extérieurs et l'intérieur de l'enceinte, de volume plus grand que le volume du seul intérieur de l'enceinte.

Selon une réalisation, les moyens et organes constitutifs de la ligne de transfert et d'emplissage incluent au moins un moyen ou organe extérieur d'un encombrement n'autorisant pas le passage par une porte de l'enceinte.

Selon une réalisation, avant l'introduction dans l'enceinte des moyens et organes intérieurs et du au moins un moyen ou organe fonctionnel intérieur, les différents moyens et organes destinés à être constitutifs de la partie de la ligne de transfert et d'emplissage à l'intérieur de l'enceinte sont tous assemblés les uns aux autres et ces moyens et organes sont introduits à l'intérieur de l'enceinte ainsi assemblés.

Selon une réalisation, avant l'introduction dans l'enceinte des moyens et organes intérieurs et du au moins un moyen ou organe fonctionnel intérieur, les différents moyens et organes destinés à être constitutifs de la partie de la ligne de transfert et d'emplissage à l'intérieur de l'enceinte sont tous désassemblés les uns des autres et ces moyens et organes sont introduits à l'intérieur de l'enceinte ainsi désassemblés, puis sont assemblés les uns aux autres une fois situés à l'intérieur de l'enceinte.

Selon une réalisation, avant l'introduction dans l'enceinte des moyens et organes intérieurs et du au moins un moyen ou organe fonctionnel intérieur, une partie des différents moyens et organes destinés à être constitutifs de la partie de la ligne de transfert et d'emplissage à l'intérieur de l'enceinte sont assemblés les uns aux autres et une partie autre désassemblés les uns des autres, les moyens et organes assemblés sont introduits à l'intérieur de l'enceinte ainsi assemblés, les moyens et organes désassemblés sont introduits à l'intérieur de l'enceinte ainsi désassemblés, puis sont assemblés les uns aux autres et aux moyens et organes déjà assemblés une fois situés à l'intérieur de l'enceinte.

Selon une réalisation, avant l'étape d'emplissage, les différents moyens et organes destinés à être constitutifs de la partie de la ligne de transfert et d'emplissage à l'extérieur de l'enceinte sont soit tous assemblés les uns aux autres, soit tous désassemblés les uns des autres, soit une partie est assemblée les uns aux autres et une autre partie est désassemblée les uns des autres. Ces différents moyens et organes se trouvent être assemblés pour l'étape d'emplissage.

Selon une réalisation, avant l'étape d'emplissage, la partie extrême aval de la partie de la ligne de transfert et d'emplissage à l'extérieur de l'enceinte et la partie extrême amont de la partie de la ligne de transfert et d'emplissage à l'intérieur de l'enceinte sont soit assemblée l'une à l'autre, soit désassemblée l'une de l'autre. Ces deux parties de la ligne de transfert et d'emplissage se trouvent être assemblées pour l'étape d'emplissage.

Selon une réalisation, on introduit à l'intérieur de l'enceinte le ou les conteneurs finals et/ou le ou les autres conteneurs par une porte de l'enceinte par laquelle on introduit dans l'enceinte les moyens et organes intérieurs et/ou le au moins un moyen ou organe fonctionnel intérieur.

Selon une réalisation, on dispose d'un ensemble unitaire de moyens et organes intérieurs et/ou extérieurs, et le ou les conteneurs finals et/ou le ou les autres conteneurs sont placés dans l'espace interne de la poche d'un tel ensemble unitaire et sont introduits à l'intérieur de l'enceinte à partir de cet ensemble unitaire associé à l'enceinte.

Selon une réalisation, postérieurement à l'étape d'emplissage, dans une étape d'évacuation des moyens et organes intérieurs et du au moins un moyen ou organe fonctionnel intérieur mis en oeuvre pour l'emplissage réalisé, on évacue de manière stérile depuis l'intérieur de l'enceinte vers l'extérieur d'elle les moyens et organes intérieurs et le au moins un moyen ou organe fonctionnel intérieur.

Selon une réalisation, on dispose d'un ensemble unitaire de moyens et organes intérieurs et/ou extérieurs, et pour l'évacuation de l'enceinte, les moyens et organes intérieurs et le au moins un moyen ou organe fonctionnel intérieur sont introduits dans l'espace interne de la poche d'un tel ensemble unitaire, et en ce que un même ensemble unitaire peut être mis en oeuvre pour l'introduction de ces moyens et organes à l'intérieur de l'enceinte et l'évacuation de ces moyens et organes depuis l'enceinte.

Selon une réalisation, le procédé comporte plusieurs étapes d'introduction à l'intérieur de l'enceinte de moyens et organes intérieurs et/ou plusieurs étapes d'évacuation depuis l'intérieur de l'enceinte de moyens et organes intérieurs, combinés à des opérations de connexion ou de déconnection avec les moyens et organes intérieurs maintenus dans l'enceinte, avant ou après une ou plusieurs étapes d'emplissage, de sorte à adapter le nombre de sorties de la ligne de transfert au cours de la mise en oeuvre du procédé d'emplissage, en fonction des besoins.

L'invention concerne également, selon un deuxième aspect, une unité d'emplissage stérile d'au moins un conteneur élémentaire final avec un contenu apte à être distribué de façon fluide et se trouvant originellement dans un conteneur source de manière stérile, spécialement destinée à la mise en oeuvre du procédé selon le premier aspect de l'invention, comprenant :
- une enceinte stérile ayant au moins une porte d'entrée et/ou de sortie stérile, des moyens de communication, des moyens de distribution et au moins un organe d'emplissage, de type fluidique stérile, formant, étant tous assemblés, une ligne de transfert et d'emplissage fluidique stérile ayant une entrée et au moins une sortie, telle que pour l'étape d'emplissage elle traverse la paroi de l'enceinte de façon stérile, l'entrée étant située à l'extérieur de l'enceinte et en communication fluidique stérile avec le conteneur source, l'au moins un organe d'emplissage, en sortie, étant situé à l'intérieur de l'enceinte et positionné pour pouvoir être opérant, un ou des moyens et organes dits intérieurs étant situés substantiellement à l'intérieur de l'enceinte et un ou des moyens et organes dits extérieurs étant situés substantiellement à l'extérieur de l'enceinte incluant un tronçon de conduit de communication dit de franchissement étant apte à traverser la paroi de l'enceinte de façon stérile et dont la partie extrême aval est apte à être mise en communication stérile avec la partie extrême amont des moyens et organes intérieurs, les moyens et organes intérieurs étant d'un encombrement autorisant le passage par une porte de l'enceinte et étant de type à usage unique pour l'emplissage envisagé,
- et des moyens aptes à introduire de manière stérile à l'intérieur de l'enceinte les moyens et organes intérieurs à usage unique qui, dans une étape antérieure à l'étape d'emplissage se trouvaient à l'extérieur de l'enceinte.

Selon une réalisation, les moyens et organes extérieurs sont également de type à usage unique pour l'emplissage envisagé.

Selon une réalisation, l'unité d'emplissage comporte p organes d'emplissage pour n conteneurs finals, p étant égal ou supérieur à n, l'unité d'emplissage étant spécialement destinée à la mise en oeuvre du procédé dans lequel :
- on dispose d'un ensemble de n conteneurs finals,
- on dispose de p organes d'emplissage, une ligne de transfert et d'emplissage ayant une entrée et p sorties, p étant égal ou supérieur à n,
- on introduit les n conteneurs finals dans l'enceinte,
- on associe structurellement les n conteneurs finals à n organes d'emplissage,
- et, dans une seule et même étape d'emplissage, on emplit les n conteneurs finals.

Selon une réalisation, l'unité d'emplissage comporte p organes d'emplissage pour n conteneurs finals, p étant égal ou inférieur à n, l'unité d'emplissage étant spécialement destinée à la mise en oeuvre du procédé selon l'invention dans lequel :
- on dispose d'un ensemble de n conteneurs finals,
- on dispose de p organes d'emplissage, une ligne de transfert et d'emplissage ayant une entrée et p sorties, p étant égal ou inférieur à n,
- on associe structurellement un nombre q1 de conteneurs finals à un nombre q1 d'organes d'emplissage, q1 étant égal ou inférieur à n,
- dans une étape d'emplissage, on délivre la quantité souhaitée de contenu dans chacun des q1 conteneurs finals,
- on dissocie les q1 conteneurs finals et les q1 organes d'emplissage et tout en gardant opératoires les moyens et organes intérieurs précédemment mis en oeuvre, on réitère l'étape d'emplissage une ou plusieurs fois avec des nombres q2, q3, qi de conteneurs finals, jusqu'à emplissage des n conteneurs finals, les moyens et organes intérieurs étant de type à usage unique pour les étapes successives d'emplissage envisagé.

Selon une réalisation, les moyens de communication sont choisis dans le groupe comprenant les tuyaux, tubes, conduits et analogue, et les moyens de distribution sont choisis dans le groupe comprenant les pompes et analogue.

Selon une réalisation, un organe d'emplissage est dissocié ou au moins pour partie intégré à un conteneur final.

Selon une réalisation, l'unité d'emplissage comporte en outre au moins un autre moyen ou organe fonctionnel destiné à être intégré à la ligne de transfert et d'emplissage, tel que moyen de filtration, moyen de stockage tampon, moyen de connexion.

Selon une réalisation, un autre moyen ou organe fonctionnel est à usage unique pour l'emplissage envisagé et situé à l'intérieur de l'enceinte.

Selon une réalisation, un autre moyen ou organe fonctionnel est situé à l'extérieur de l'enceinte.

Selon une réalisation, un autre moyen ou organe fonctionnel extérieur est à usage unique pour l'emplissage envisagé.

Selon une réalisation, les moyens et organes internes comprennent au moins des moyens de communication, les moyens de distribution, le au moins un organe d'emplissage et, le cas échéant, le au moins un autre moyen ou organe fonctionnel intérieur à usage unique.

Selon une réalisation, l'unité d'emplissage inclut également au moins un ensemble unitaire stérile de moyens et organes intérieurs comprenant une poche stérile de moyens et organes intérieurs ayant une paroi limitant un espace interne stérile et pourvue d'une ouverture et d'une porte associée complémentaire d'une porte de l'enceinte apte à permettre, l'ensemble unitaire étant associé à l'enceinte et les portes étant à l'état ouvert, un transfert stérile de ces moyens et organes intérieurs entre l'espace interne de la poche et l'intérieur de l'enceinte, ces moyens et organes intérieurs à l'état stérile étant placés dans l'espace interne de la poche de moyens et organes intérieurs.

Selon une réalisation, l'unité d'emplissage comporte également au moins un autre moyen ou organe fonctionnel intérieur, et le au moins un autre moyen ou organe fonctionnel intérieur est placé dans l'espace interne de la poche de moyens et organes intérieurs.

Selon une réalisation, l'unité d'emplissage inclut également au moins un ensemble unitaire stérile de moyens et organes extérieurs comprenant une poche stérile de moyens et organes extérieurs ayant une paroi limitant un espace interne stérile et pourvue d'une ouverture et d'une porte associée complémentaire d'une porte de l'enceinte apte à permettre, l'ensemble unitaire étant associé à l'enceinte et les portes étant à l'état ouvert, un transfert stérile de ces moyens et organes extérieurs entre l'espace interne de la poche et l'intérieur de l'enceinte, ces moyens et organes extérieurs à l'état stérile étant placés dans l'espace interne de la poche de moyens et organes intérieurs.

Selon une réalisation, l'unité d'emplissage inclut un ensemble unitaire de moyens et organes extérieurs et un ensemble unitaire de moyens et organes intérieurs et, par ailleurs, l'ensemble unitaire de moyens et organes extérieurs et l'ensemble unitaire de moyens et organes intérieurs sont distincts.

Selon une réalisation, l'unité d'emplissage inclut un ensemble unitaire de moyens et organes extérieurs et un ensemble unitaire de moyens et organes intérieurs et, par ailleurs, l'ensemble unitaire de moyens et organes extérieurs et l'ensemble unitaire de moyens et organes intérieurs sont communs.

Selon une réalisation, les moyens et organes constitutifs de la ligne de transfert et d'emplissage incluent au moins un moyen ou organe extérieur d'un encombrement n'autorisant pas le passage par une porte de l'enceinte.

Selon une réalisation, avant l'introduction dans l'enceinte des moyens et organes intérieurs et du au moins un moyen ou organe fonctionnel intérieur, les différents moyens et organes destinés à être constitutifs de la partie de la ligne de transfert et d'emplissage à l'intérieur de l'enceinte sont tous assemblés les uns aux autres.

Selon une réalisation, avant l'introduction dans l'enceinte des moyens et organes intérieurs et du au moins un moyen ou organe fonctionnel intérieur, les différents moyens et organes destinés à être constitutifs de la partie de la ligne de transfert et d'emplissage à l'intérieur de l'enceinte sont tous désassemblés les uns des autres.

Selon une réalisation, avant l'introduction dans l'enceinte des moyens et organes intérieurs et du au moins un moyen ou organe fonctionnel intérieur, une partie des différents moyens et organes destinés à être constitutifs de la partie de la ligne de transfert et d'emplissage à l'intérieur de l'enceinte sont assemblés les uns aux autres et une partie désassemblés les uns des autres.

Selon une réalisation, avant l'étape d'emplissage, les différents moyens et organes destinés à être constitutifs de la partie de la ligne de transfert et d'emplissage à l'extérieur de l'enceinte sont soit tous assemblés les uns aux autres, soit tous désassemblés les uns des autres soit pour partie assemblés les uns aux autres et pour une autre partie désassemblés les uns des autres.

Selon une réalisation, avant l'étape d'emplissage, la partie extrême aval de la partie de la ligne de transfert et d'emplissage à l'extérieur de l'enceinte et la partie extrême amont de la partie de la ligne de transfert et d'emplissage à l'intérieur de l'enceinte sont soit assemblées l'une à l'autre, soit désassemblées l'une de l'autre, se trouvant être assemblées pour l'étape d'emplissage.

Selon une réalisation, l'unité d'emplissage comporte en outre des moyens d'introduction à l'intérieur de l'enceinte des conteneurs finals vides et des moyens d'évacuation depuis l'intérieur de l'enceinte des conteneurs finals emplis.

Selon une réalisation, dans le cas où l'unité d'emplissage inclut un ensemble unitaire de moyens et organes intérieurs et/ou extérieurs, une poche d'un tel ensemble unitaire fait partie ou constitue les moyens d'introduction et/ou les moyens d'évacuation des conteneurs finals.

Selon un troisième aspect, l'invention concerne un ensemble unitaire destiné à la mise en oeuvre d'un procédé d'emplissage selon le premier aspect de l'invention et à la réalisation d'une unité d'emplissage stérile selon le deuxième aspect de l'invention, dans lequel l'ensemble unitaire, comprend :
- une poche stérile de moyens et organes intérieurs ayant une paroi limitant un espace interne stérile et pourvue d'une ouverture et d'une porte associée complémentaire d'une porte de l'enceinte apte à permettre, l'ensemble unitaire étant associé à l'enceinte et les portes étant à l'état ouvert, un transfert stérile du contenu de la poche à l'intérieur de l'enceinte,
- et, placés dans l'espace interne de la poche, les moyens et organes intérieurs faisant partie de la ligne de transfert et d'emplissage, d'un encombrement autorisant le passage par une porte de l'enceinte et de type à usage unique pour l'emplissage envisagé.

Selon une réalisation, l'ensemble unitaire inclut également au moins un tronçon de conduit de communication de franchissement placé dans l'espace interne de la poche et au moins un tronçon de communication d'amenée placé à l'extérieur de la poche, faisant partie des moyens et organes extérieurs.

Selon une réalisation, la poche comporte une paroi souple ou une paroi rigide ou une paroi partiellement souple et partiellement rigide.

Selon une réalisation, l'ensemble unitaire comprend au moins un autre moyen ou organe fonctionnel placé dans l'espace interne de la poche.

Selon une réalisation, les différents moyens et organes destinés à faire partie de la ligne de transfert et d'emplissage et se trouvant dans l'espace interne de la poche sont originellement soit tous assemblés les uns aux autres, soit tous désassemblés les uns des autres soit pour partie assemblés les uns aux autres et pour une autre partie désassemblés les uns des autres.

Selon une réalisation, dans l'espace interne de la poche sont placés également un ou des conteneurs finals.

Selon une réalisation, l'espace interne de la poche est apte à recevoir les moyens et organes internes à usage unique après emploi pour leur évacuation.

Sont maintenant décrits plusieurs modes de réalisation de l'invention à l'aide de dessins, dans lesquels :
- la figure 1 est une vue en perspective d'une première réalisation de l'invention dans laquelle sont utilisés un ensemble unitaire de moyens et organes extérieurs et un ensemble unitaire de moyens et organes intérieurs distincts pour réaliser une ligne de transfert et d'emplissage fluidique stérile à partir d'un contenu se trouvant originellement dans un conteneur source et jusqu'à un des conteneurs finals se trouvant dans une enceinte stérile ;
- la figure 2 est une vue en perspective de la première réalisation de l'invention représentée sur la figure 1, dans laquelle les moyens et organes intérieurs se trouvant originellement dans l'ensemble unitaire sont disposés à l'intérieur de l'enceinte stérile et les moyens et organes extérieurs sont connectés au connecteur source ;
- la figure 3 est une vue en perspective d'une deuxième réalisation de l'invention dans laquelle l'ensemble unitaire de moyens et organes extérieurs et l'ensemble unitaire de moyens et organes intérieurs forment un ensemble unitaire unique utilisé pour réaliser une ligne de transfert et d'emplissage fluidique stérile à partir d'un contenu se trouvant originellement dans un conteneur source et jusqu'à un des conteneurs finals se trouvant dans une enceinte stérile ;
- la figure 4 est une vue en perspective de la réalisation de la figure 3 dans laquelle les moyens et organes intérieurs se trouvant originellement dans l'ensemble unitaire sont disposés à l'intérieur de l'enceinte stérile ;
- La figure 5 est une vue en perspective d'une troisième réalisation de l'invention dans laquelle un ensemble unitaire de moyens et organes extérieurs et un ensemble unitaire de moyens et organes intérieurs forment un ensemble unitaire unique utilisé pour réaliser une ligne de transfert et d'emplissage fluidique stérile à partir d'un contenu se trouvant originellement dans un conteneur source et jusqu'à un des conteneurs finals se trouvant dans une enceinte stérile, les moyens et organes intérieurs disposés à l'intérieur de l'enceinte stérile comprenant deux organes d'emplissage et un conteneur aux fins de test, de traçabilité ou d'expérimentation ;
- La figure 6 est une vue en perspective d'une troisième réalisation de l'invention dans laquelle un ensemble unitaire de moyens et organes extérieurs et un ensemble unitaire de moyens et organes intérieurs forment un ensemble unitaire unique utilisé pour réaliser une ligne de transfert et d'emplissage fluidique stérile à partir d'un contenu se trouvant originellement dans un conteneur source et jusqu'à un des conteneurs finals se trouvant dans une enceinte stérile, les conteneurs finals étant ici des poches à usage unique.

L'invention est relative à l'emplissage stérile d'au moins un - et généralement une pluralité - de n conteneurs élémentaires finals cf avec un contenu apte à être distribué de façon fluide et se trouvant originellement dans un conteneur source CS de manière stérile.

L'invention s'applique au domaine biopharmaceutique et le contenu en question est un fluide biopharmaceutique, comme défini.

Le conteneur source CS peut être une poche souple ou non dont le volume peut être plus ou moins grand, par exemple de 20 litres à 500 litres ou plus.

Le conteneur final cf peut être choisi dans le groupe comprenant les conteneurs ouverts ou fermés, les fioles, les seringues, les flacons et bouteilles, les poches ou systèmes à poches à usage unique ou non.

Le conteneur final cf a une contenance qui est une fraction de la contenance du conteneur source, notamment a un volume qui peut être très faible.

L'invention vise le procédé d'emplissage stérile en question, une unité d'emplissage stérile spécialement destinée à la mise en oeuvre du procédé, un ensemble unitaire qui, dans une réalisation, est mis en oeuvre dans le procédé et inclus dans l'unité et, enfin, une ligne de transfert et d'emplissage spécialement destinée à une telle unité d'emplissage stérile, comprenant un tel ensemble unitaire formé à partir de tout ou partie des moyens et organes de la ligne de transfert et d'emplissage.

L'invention prévoit une enceinte stérile 1, ayant au moins une porte d'entrée 2a et/ou de sortie 2b, stérile, associée à une ouverture 2c ménagée dans une paroi 3 de l'enceinte 1. Il s'agit de portes différentes structurellement ou d'une même porte remplissant des fonctions différentes, respectivement pour l'introduction à l'intérieur de l'enceinte 1 ou pour l'évacuation depuis l'intérieur de l'enceinte 1.

Une telle enceinte 1 comporte une ou plusieurs parois 3 la délimitant. Une telle enceinte peut être de grande taille et les parois 3 rigides.

Le conteneur source CS est situé à l'extérieur de l'enceinte 1. Pour leur emplissage, les conteneurs finals cf sont situés à l'intérieur de l'enceinte 1.

L'invention prévoit une ligne de transfert et d'emplissage 4 qui est réalisée par l'assemblage en communication stérile de différents moyens et organes : moyens de communication 5, moyens de distribution 6, organes d'emplissage 7, le cas échéant un ou plusieurs autres moyens ou organes fonctionnels 8.

Les moyens de communication 5 sont typiquement choisis dans le groupe comprenant les tuyaux, tubes, conduits et analogue.

Les moyens de distribution 6 sont typiquement chois dans le groupe comprenant les pompes et analogue.

Les organes d'emplissage 7 sont typiquement choisis dans le groupe comprenant les aiguilles d'injection, les buses et analogue.

Un autre moyen ou organe fonctionnel 8 est par exemple un moyen de filtration, un moyen de stockage tampon, un moyen de connexion. Selon les réalisations, un tel moyen ou organe fonctionnel 8 est soit dissocié d'un conteneur final cf, soit est au moins pour partie intégré à un conteneur final cf. Par exemple, un conteneur final cf peut être une poche fermée incluant des moyens d'amenée du contenu d'emplissage.

Ces différents moyens et organes 5, 6, 7 et 8 sont de type fluidique stérile.

La ligne de transfert et d'emplissage 4 comporte une fois réalisée une entrée 9 destinée à être associée en communication stérile avec le conteneur source CS.

Elle comporte au moins une sortie et le plus souvent une pluralité de sorties correspondant à une pluralité de p organes d'emplissage 7.

Lors d'une étape d'emplissage sur laquelle on reviendra, la ligne de transfert et d'emplissage 4 traverse la paroi 3 de l'enceinte de façon stérile. L'entrée 9 est située à l'extérieur de l'enceinte 1. Les organes d'emplissage 7 sont situés à l'intérieur de l'enceinte 1 et positionnés pour pouvoir être opérants au regard des conteneurs finals cf.

A cet effet, l'enceinte 1 est pourvue de moyens porteurs 10 des moyens et organes 5, 6 et 7 de la ligne de transfert et d'emplissage 4 se trouvant à l'intérieur de l'enceinte 4. De tels moyens porteurs 10 sont par exemple des crochets, des consoles, des pièces support. Ils sont en nombre suffisant pour pouvoir s'accommoder de toute disposition de la partie de la ligne de transfert et d'emplissage se trouvant dans l'enceinte 1. Ils sont positionnés dans l'enceinte 1 en tout emplacement approprié à leur usage. De tels moyens porteurs 10 sont en position fixe ou sont agencés mobiles, selon les besoins de flexibilité souhaités.

On distingue dans les moyens et organes 5, 6 et 7, des moyens et organes dits intérieurs OI pour la raison qu'ils sont situés substantiellement à l'intérieur de l'enceinte 1 lors de l'étape d'emplissage. On distingue également des moyens et organes dits extérieurs OE pour la raison qu'ils sont situés substantiellement à l'extérieur de l'enceinte 1. Ces moyens et organes extérieurs OE incluent un tronçon de conduit de communication dit de franchissement 11 qui est apte à traverser la paroi 3 de l'enceinte de façon stérile, soit parce qu'il passe à travers une porte telle que 2a, soit autrement.

On peut faire une même distinction dans les moyens et organes fonctionnels 8 entre des moyens et organes fonctionnels dits intérieurs OFI et des moyens et organes fonctionnels extérieurs OFE.

Le procédé comprend une étape ou opération dans laquelle on introduit le ou les conteneurs finals cf à l'intérieur de l'enceinte 1 de façon stérile. Il comprend également une étape ou opération dans laquelle on associe structurellement aux fins d'emplissage les conteneurs finals cf aux organes d'emplissage 7. Cette association structurelle est réalisée de toute manière appropriée pour permettre l'emplissage. Comme précédemment indiqué, Il est prévu que l'on positionne dans l'enceinte 1 les moyens de communication 5, les moyens de distribution 6 et les organes d'emplissage 7 intérieurs OI pour qu'ils puissent être opérants, grâce aux moyens porteurs 10.

Le procédé comprend également une étape d'emplissage dans laquelle on prélève du contenu du conteneur source CS, on le fait passer dans la ligne de transfert et d'emplissage alors installée pour être opératoire et enfin on en délivre la quantité souhaitée dans les conteneurs finals.

Selon l'invention, on choisit au moins les moyens et organes intérieurs OI, de manière, d'une part, qu'ils aient un encombrement autorisant le passage par une porte telle que 2a et, d'autre part, de type à usage unique pour l'emplissage envisagé.

Selon une réalisation, on choisit également les moyens et organes extérieurs OE de manière qu'ils soient de type à usage unique pour l'emplissage envisagé.

Selon une réalisation, on choisit également des autres moyens ou organes fonctionnels intérieurs OFI de manière qu'ils aient un encombrement autorisant le passage par une porte telle que 2a et qu'ils soient de type à usage unique pour l'emplissage envisagé. Et, le cas échéant, on choisit également les moyens et organes fonctionnels extérieurs OFE de type à usage unique pour l'emplissage envisagé.

Dans le procédé, dans une étape antérieure à l'étape d'emplissage, on dispose des moyens et organes intérieurs OI à l'état stérile, lesquels se trouvent alors à l'extérieur de l'enceinte 1. Puis, dans une étape ultérieure d'introduction dans l'enceinte 1 de ces moyens et organes intérieurs, OI, également antérieure à l'étape d'emplissage, on introduit à l'intérieur de l'enceinte 1, de manière stérile, ces moyens et organes intérieurs OI.

Il s'ensuit qu'une fois l'emplissage réalisé, on peut procéder à un autre emplissage sans devoir stériliser l'intérieur de l'enceinte, les moyens et organes OI étant évacués de façon stérile.

L'invention peut être vue sous plusieurs angles.

Selon un premier angle possible, on vise à emplir l'ensemble des n conteneurs finals cf, chacun avec une même quantité de contenu, en une seule et même étape d'emplissage.

Dans ce cas, on dispose d'un ensemble de n conteneurs finals et de p organes d'emplissage de sorte que la ligne de transfert et d'emplissage 4 comporte une entrée 9 et p sorties, p étant un nombre entier égal ou supérieur à n.

Puis, on introduit les n conteneurs finals cf dans l'enceinte 1.

Puis, on associe structurellement les n conteneurs finals cf aux n organes d'emplissage 7.

Et on emplit alors les n conteneurs finals.

Cette réalisation est bien adaptée au cas d'un nombre limité de conteneurs finals cf et donc d'organes d'emplissage 7.

Une deuxième réalisation est bien adaptée au cas d'un nombre plus important de conteneurs finals cf, tandis que le nombre d'organes d'emplissage 7 reste limité, p étant égal ou inférieur à n.

Avec cette deuxième réalisation, on procède en plusieurs phases successives.

Ainsi, on associe structurellement un nombre q1 de conteneurs finals cf à un nombre q1 d'organes d'emplissage 7, q1 étant égal ou inférieur à n et, comme indiqué précédemment, dans une étape d'emplissage, on délivre la quantité souhaitée de contenu dans chacun des q1 conteneurs finals.

On peut alors dissocier les q1 conteneurs finals cf et les q1 organes d'emplissage 7 et tout en gardant opératoires les moyens et organes intérieurs OI précédemment mis en oeuvre, on réitère l'étape d'emplissage une ou plusieurs fois, respectivement avec des nombres q2, q3, qi de conteneurs finals cf. Dans une réalisation, les nombres q1, q2, q3, qi sont identiques. Dans d'autres réalisations, selon les cas et les besoins,ils sont différents.

On procède ainsi jusqu'à emplir les n conteneurs finals cf.

Dans cette réalisation, les moyens et organes intérieurs OI sont également de type à usage unique pour les étapes successives d'emplissage envisagées.

Selon un troisième angle, le procédé est tel que, dans une première phase, on procède à un premier emplissage stérile d'au moins un premier conteneur élémentaire final avec un premier contenu se trouvant originellement dans un premier conteneur source CS. Puis, dans une seconde phase, on procède à un second emplissage stérile d'au moins un second conteneur élémentaire final avec un second contenu se trouvant originellement dans un second conteneur source CS2.

Dans la première phase, on forme une première ligne de transfert et d'emplissage telle que 4 et après l'étape d'emplissage correspondante, on dissocie les premiers conteneurs finals correspondants et les premiers organes d'emplissage 7 correspondants.

Dans la seconde phase, on forme une seconde ligne de transfert et d'emplissage du même type que la première ligne 4, mais adaptée au second emplissage et, après l'étape d'emplissage correspondante, on dissocie les seconds conteneurs finals correspondants et les seconds organes d'emplissage 7 correspondants.

Chaque phase correspond au procédé d'emplissage complet. Entre la première phase et la seconde phase, par conséquent, on évacue vers l'extérieur de l'enceinte 1 les moyens et organes internes OI et OFI de la première ligne de transfert et d'emplissage 4 depuis l'intérieur de l'enceinte 1 puis au lieu et place, on introduit dans l'enceinte 1 et depuis l'extérieur d'elle, les moyens et organes internes OI et OFI de la seconde ligne de transfert et d'emplissage 4.

Avec une telle réalisation, on peut passer de la première phase à la seconde phase sans stériliser de nouveau l'intérieur de l'enceinte 1.

Le procédé comporte également une étape postérieure à l'étape d'emplissage dans laquelle on évacue de l'intérieur de l'enceinte 1 vers l'extérieur d'elle, de manière stérile, les conteneurs finals cf emplis.

Selon un autre angle, on procède pour les autres moyens ou organes fonctionnels intérieurs OFI de manière analogue aux moyens et organes intérieurs OI.

Selon une réalisation possible, l'étape d'emplissage ou la réitération d'étapes d'emplissage inclut au moins une opération consistant à emplir un autre conteneur que les conteneurs finals cf. Un tel autre conteneur ca peut être un conteneur aux fins de test, de traçabilité ou d'expérimentation. Dans une réalisation, on réalise l'opération d'emplissage d'un tel autre conteneur ca lors de l'étape d'emplissage d'un ou plusieurs conteneurs finals cf. Dans ce cas, un ou plusieurs organes d'emplissage sont spécialement dédiés au ou aux tel(s) autre(s) conteneur(s) ca.

L'unité d'emplissage stérile selon l'invention comprend l'enceinte stérile 1, la ligne de transfert et d'emplissage 4 et ses différents moyens et organes : moyens de communication 5, moyens de distribution 6, organes d'emplissage 7, autres moyens ou organes fonctionnels 8 et, également des moyens aptes à introduire de manière stérile à l'intérieur de l'enceinte 1 les moyens et organes intérieurs OI et le cas échéant les organes et moyens fonctionnels intérieurs OFI à usage unique qui, dans une étape antérieure à l'étape d'emplissage se trouvaient à l'extérieur de l'enceinte 1.

Selon un développement de l'invention, il est prévu que dans l'étape antérieure à l'étape d'emplissage, alors que les moyens et organes intérieurs à l'état stérile se trouvent à l'extérieur de l'enceinte, l'on a à disposition un ensemble unitaire stérile 12 dit de moyens et organes intérieurs.

Un tel ensemble unitaire 12 comprend une poche stérile 13 dite de moyens et organes intérieurs.

La poche 13 a une paroi 14 qui limite un espace interne stérile 14a.

Cette paroi 14 est pourvue d'une porte 15 associée à une ouverture 15a de la paroi 14. La porte 15 est complémentaire de la porte 2a, 2b de l'enceinte 1.

La porte 15 inclut une bride 15b d'association rigide amovible à l'enceinte 1, elle-même pourvue d'une bride correspondante 16b faisant partie de la porte 2a, 2b. Les deux brides 15b et 16b sont complémentaires et peuvent être associées de façon rigide et amovible, grâce à des moyens d'association et des moyens de manoeuvre prévus à cet effet. De tels moyens d'association et de tels moyens de manoeuvre peuvent comprendre des systèmes à ergots et gorges complémentaires, à cames et leviers ou analogue, par exemple. Ainsi, l'ensemble unitaire 12 peut lui-même être associé de façon rigide et amovible à l'enceinte 1, vers l'extérieur d'elle, les portes respectives 15 et 2a, 2b venant en correspondance.

La porte 15 inclut également un vantail (non représenté) mobile entre un état fermé où il coopère de façon complémentaire avec la bride 15b en fermant l'ouverture 15a et un état ouvert où il est dégagé de la bride 15b en laissant ouverte l'ouverture 15a.

La porte 2a, 2b inclut elle-aussi un vantail mobile entre un état fermé où il coopère de façon complémentaire avec la bride 16b en fermant l'ouverture 2c et un état ouvert où il est dégagé de la bride 16b en laissant ouverte l'ouverture 2c.

Il est prévu des moyens de manoeuvre du vantail de la porte 2a, 2b, lequel s'ouvre vers l'intérieur de l'enceinte 1. De tels moyens de manoeuvre peuvent comprendre des articulations, des leviers, des moteurs ou analogue, par exemple.

Il est également prévu des moyens d'association rigide et amovible du vantail sur le vantail de la porte 2a, 2b, de manière que le déplacement de celui-ci assure un même déplacement concomitant de celui-là. De tels moyens d'association peuvent comprendre des dispositifs magnétiques ou analogue, par exemple.

Ainsi, une fois l'ensemble unitaire 12 associé à l'enceinte 1, les vantaux des portes 2a, 2b et 15 étant à l'état fermé et leurs vantaux associés, il est possible de manoeuvrer le vantail de la porte 2a, 2b pour l'ouvrir et l'amener à l'état ouvert, le vantail étant ouvert simultanément et dégagé de la bride 15b. Dans cette situation, l'espace interne 14a de la poche 13 est en communication avec l'intérieur de l'enceinte 1 et il est possible d'opérer un transfert de l'un à l'autre, soit pour introduire quelque chose qui se trouvait dans l'espace interne de la poche 13 à l'intérieur de l'enceinte 1 soit, inversement, pour évacuer quelque chose qui se trouvait à l'intérieur de l'enceinte 1 et l'amener dans l'espace interne de la poche 13.

L'association de l'ensemble unitaire 12 et de l'enceinte est réalisé de manière stérile, de sorte que le transfert d'introduction ou d'évacuation dont il est question est lui-aussi stérile.

L'ensemble unitaire 12 comprend, outre la poche 13, les moyens et organes intérieurs OI et le cas échéant lorsqu'ils existent les moyens ou organes fonctionnels intérieurs OFI. C'est pour cette raison que l'ensemble unitaire 12, comme la poche 13, peut être dit « de moyens et organes intérieurs ». Les moyens et organes OI et OFI sont à l'état stérile et placés dans l'espace interne 14a de la poche 13. Selon une réalisation, un tel ensemble unitaire 12 peut être réalisé à l'avance et ce indépendamment du procédé d'emplissage. Un tel ensemble unitaire peut être stocké, transporté et mis en oeuvre au fur et à mesure des besoins.

Selon une autre réalisation, un tel ensemble unitaire 12 est réalisé dans le cadre même du procédé d'emplissage. Dans ce cas, le procédé d'emplissage comporte une phase préalable dans laquelle, disposant de moyens et organes intérieurs OI et le cas échéant lorsqu'ils sont prévus des moyens ou organes fonctionnels intérieurs OFI et d'une poche 13, on constitue l'ensemble unitaire 12 et à cet effet on place ces moyens et organes intérieurs OI, OFI dans l'espace interne 14a, la porte 15 étant alors à l'état ouvert, puis on amène la porte 15 à l'état fermé.

Dans l'une et l'autre des réalisations, on amène l'ensemble unitaire 12 à l'état stérile, par exemple par un traitement aux rayons y ou analogue.

Le cas échéant, on dispose de plusieurs tels ensembles unitaires 12 pour une même séquence d'emplissage, par exemple si l'encombrement total des moyens et organes intérieurs OI, OFI est plus grand que l'espace interne d'une seule poche 13.

Selon un autre développement de l'invention qui peut être combiné au précédent, il est prévu que dans l'étape antérieure à l'étape d'emplissage, l'on a à disposition un ensemble unitaire stérile 17 dit de moyens et organes extérieurs.

Un tel ensemble unitaire 17 comprend une poche stérile 18 dite de moyens et organes extérieurs.

La poche 18 a une paroi 19 qui limite un espace interne stérile 19a.

Cette paroi 19 est pourvue d'une porte 20 associée à une ouverture 20a de la paroi 19. La porte 20 est complémentaire de la porte 2a, 2b de l'enceinte 1.

La porte 20 inclut une bride 20b d'association rigide amovible à l'enceinte 1. Les deux brides 20b et 16b sont complémentaires et peuvent être associées de façon rigide et amovible, grâce à des moyens d'association et des moyens de manoeuvre prévus à cet effet, comme précédemment. Ainsi, l'ensemble unitaire 17 peut lui-même être associé de façon rigide et amovible à l'enceinte 1, vers l'extérieur d'elle, les portes respectives 20 et 2a, 2b venant en correspondance.

La porte 20 inclut également un vantail (non représenté) mobile entre un état fermé où il coopère de façon complémentaire avec la bride 20b en fermant l'ouverture 20a et un état ouvert où il est dégagé de la bride 20b en laissant ouverte l'ouverture 20a.

Il est également prévu des moyens d'association rigide et amovible du vantail sur le vantail de la porte 2a, 2b, de manière que le déplacement de celui-ci assure un même déplacement concomitant de celui-là.

Ainsi, une fois l'ensemble unitaire 17 associé à l'enceinte 1, les vantaux des portes 2a, 2b et 20 étant à l'état fermé et leurs vantaux associés, il est possible de manoeuvrer le vantail de la porte 2a, 2b pour l'ouvrir et l'amener à l'état ouvert, le vantail étant ouvert simultanément et dégagé de la bride 20b. Dans cette situation, l'espace interne 19a de la poche 18 est en communication avec l'intérieur de l'enceinte 1 et il est possible d'opérer un transfert de l'un à l'autre, d'une manière analogue à ce qui a été vu pour l'ensemble unitaire 12.

L'association de l'ensemble unitaire 17 et de l'enceinte est réalisé de manière stérile, de sorte que le transfert d'introduction ou d'évacuation dont il est question est lui-aussi stérile.

L'ensemble unitaire 17 comprend, outre la poche 18, les moyens et organes extérieurs OE, dont le tronçon de conduit de communication de franchissement 11, et le cas échéant lorsqu'ils existent les moyens ou organes fonctionnels extérieurs OFE. C'est pour cette raison que l'ensemble unitaire 17, comme la poche 18, peut être dit « de moyens et organes extérieurs ». Les moyens et organes OE et OFE sont à l'état stérile et placés dans l'espace interne 19a de la poche 18.

Selon une réalisation, un tel ensemble unitaire 17 peut être réalisé à l'avance et ce indépendamment du procédé d'emplissage. Selon une autre réalisation, un tel ensemble unitaire 17 est réalisé dans le cadre même du procédé d'emplissage, d'une manière analogue à ce qui a été exposé pour l'ensemble unitaire 12. Egalement, comme pour l'ensemble unitaire 12, on amène l'ensemble unitaire 17 à l'état stérile.

Selon les réalisations, une poche 13, 18, comporte une paroi souple par exemple un film en matière plastique ou une paroi rigide ou une paroi partiellement souple et partiellement rigide.

Selon une première réalisation possible, l'ensemble unitaire de moyens et organes intérieurs 12 et l'ensemble unitaire de moyens et organes extérieurs 17 sont deux ensembles distincts structurellement.

Dans un tel cas, on associe l'ensemble unitaire de moyens et organes intérieurs 12 à l'enceinte 1 et comme exposé précédemment, on réalise un transfert stérile des moyens et organes intérieurs OI et OFI entre l'espace interne 14a de la poche 13 de moyens et organes intérieurs et l'intérieur de l'enceinte 1.

D'autre part, on associe l'ensemble unitaire de moyens et organes extérieurs 17 à l'enceinte 1 et, après ouverture des portes 2a, 2b, 20, on introduit la partie extrême aval 11a du tronçon de conduit de communication de franchissement 11 à l'intérieur de l'enceinte 1 et on l'associe en communication stérile avec la partie extrême amont 21 des moyens et organes intérieurs OI.

Selon un premier mode d'exécution possible, avant d'associer la porte 20 de l'ensemble unitaire de moyens et organes extérieurs 17 et la porte correspondante 2a, 2b de l'enceinte 1, on dissocie la porte 15 de l'ensemble unitaire de moyens et organes intérieurs 12 et la porte correspondante 2a, 2b de l'enceinte 1, laquelle est amenée à l'état fermé.

Avec une telle réalisation, la porte 2a, 2b de l'enceinte 1 correspondant à l'ensemble unitaire 12 et la porte 2a, 2b de l'enceinte 1 correspondant à l'ensemble unitaire 17 peuvent être la même porte.

Selon un second mode d'exécution possible, lorsque l'on associe la porte 20 de l'ensemble unitaire 17 et la porte correspondante 2a, 2b de l'enceinte 1, on maintien associées la porte 15 de l'ensemble unitaire 12 à la porte correspondante 2a, 2b de l'enceinte 1.

Avec une telle réalisation, la porte 2a, 2b de l'enceinte correspondant à l'ensemble unitaire 12 et la porte 2a, 2b de l'enceinte 1 correspondant à l'ensemble unitaire 17 peuvent être distinctes.

Selon une seconde réalisation possible, l'ensemble unitaire de moyens et organes intérieurs 12 et l'ensemble unitaire de moyens et organes extérieurs 17 forment un seul et même ensemble commun 12/17. Dans ce cas, cet ensemble 12/17 comporte une seule poche 13/18, une seule paroi 14/19, un seul espace interne 14a/19a, une seule porte 15/20, une seule ouverture 15a/20a, une seule bride 15b/20b et un seul vantail.

Avec un tel ensemble unitaire 12/17, on procède comme ceci. On associe la porte 15/20 et la porte 2a, 2b de l'enceinte 1, puis, après ouverture des portes 15/20 et 2a, 2b, on réalise un transfert stérile des moyens et organes intérieurs OI, et le cas échéant OFI, entre l'espace interne 14a/19a de la poche 13/18 et l'intérieur de l'enceinte. Dans une réalisation, on introduit la partie extrême aval 11a du tronçon de conduit de communication de franchissement 11 à l'intérieur de l'enceinte et on l'associe en communication stérile avec la partie extrême amont 21 si celles-ci n'étaient pas préalablement assemblées. Dans une autre réalisation, ces parties extrêmes 11a et 21 sont pré assemblées en communication stérile de sorte qu'il n'est pas nécessaire de devoir les assembler par la suite.

Selon une autre réalisation possible, lors de l'étape d'emplissage, on maintien l'ensemble unitaire 12 et/ou 17 associé à l'enceinte 1 et la ou les portes 15, 20 à l'état ouvert. Ainsi, on met en communication l'intérieur de l'enceinte 1 et l'espace interne 14a et/ou 20a. Ce faisant, on réalise un espace total comprenant l'espace interne 14a et/ou 20a de la poche 14 et/ou 20 et l'intérieur de l'enceinte 1. Cet espace interne est donc de volume plus grand que le volume du seul intérieur de l'enceinte 1. Grâce à l'un ou aux deux ensembles unitaires 12, 17, on peut augmenter l'espace de l'enceinte 1.

Le procédé qui vient d'être décrit permet de mettre en oeuvre un ou des moyens ou organes d'un encombrement qui n'autorise pas son ou leur le passage par une porte 2a, 2b de l'enceinte 1, mais qui est nécessaire à l'emplissage. Un tel ou de tels moyens ou organes encombrant sont extérieurs et placés à l'extérieur de l'enceinte 1, le cas échéant en étant logé dans une poche 13, 18.

Selon une première réalisation possible, avant l'introduction dans l'enceinte 1 des moyens et organes intérieurs OI, le cas échéant OFI, les différents moyens et organes OI, OFI, destinés à être constitutifs de la partie de la ligne de transfert et d'emplissage 4 à l'intérieur de l'enceinte 1 sont tous assemblés les uns aux autres. On entend par assemblés, reliés de manière à communiquer de façon stérile. Ces moyens et organes OI, OFI sont introduits à l'intérieur de l'enceinte 1 ainsi assemblés.

Selon une deuxième réalisation possible, les différents moyens et organes OI, OFI sont tous désassemblés les uns des autres. Dans ce cas, ces moyens et organes OI, OFI sont introduits à l'intérieur de l'enceinte 1 ainsi désassemblés, puis sont assemblés les uns aux autres une fois situés à l'intérieur de l'enceinte 1.

Selon une troisième réalisation possible, une partie des différents moyens et organes OI, OFI sont assemblés les uns aux autres et une autre partie désassemblés les uns des autres. Dans ce cas, les moyens et organes OI, OFI assemblés sont introduits à l'intérieur de l'enceinte 1 ainsi assemblés, les moyens et organes OI, OFI désassemblés sont introduits à l'intérieur de l'enceinte 1 ainsi désassemblés, puis sont assemblés les uns aux autres et aux moyens et organes OI, OFI déjà assemblés une fois situés à l'intérieur de l'enceinte 1.

Selon un autre aspect et selon différentes réalisations possibles, avant l'étape d'emplissage, les différents moyens et organes OE, OFE destinés à être constitutifs de la partie de la ligne de transfert et d'emplissage 4 à l'extérieur de l'enceinte 1 sont soit tous assemblés les uns aux autres, soit tous désassemblés les uns des autres, soit une partie est assemblée les uns aux autres et une autre partie est désassemblée les uns des autres.

Bien entendu, ces différents moyens et organes se trouvent être assemblés pour l'étape d'emplissage.

Selon les réalisations, la partie extrême aval 11a de la partie de la ligne de transfert et d'emplissage 4 à l'extérieur de l'enceinte et la partie extrême amont 21 de la partie de la ligne de transfert et d'emplissage 4 à l'intérieur de l'enceinte sont soit assemblée l'une à l'autre, soit désassemblée l'une de l'autre. Bien entendu, ces deux parties extrêmes se trouvent être assemblées pour l'étape d'emplissage.

Le procédé d'emplissage stérile et l'unité d'emplissage stérile sont prévus de manière à pouvoir, d'une part, antérieurement à l'étape d'emplissage, introduire à l'intérieur de l'enceinte 1, depuis l'extérieur d'elle, les conteneurs finals cf et/ou l'autre conteneur ca vide, d'autre part, postérieurement à l'étape d'emplissage, évacuer depuis l'intérieur de l'enceinte 1 vers l'extérieur d'elle les conteneurs finals cf et/ou l'autre conteneur ca empli.

Cette introduction, cette évacuation peut être réalisée par l'intermédiaire d'une ou de plusieurs portes (ou sas) de l'enceinte 1. En particulier, cette introduction, cette évacuation peut être réalisée par l'intermédiaire d'une ou de plusieurs portes par laquelle ou par lesquelles on introduit dans l'enceinte les moyens et organes intérieurs OI et le cas échéant OFI ou par laquelle on introduit le contenu depuis le conteneur source CS jusqu'aux conteneurs finals cf.

Le cas échéant, on tire parti de la mise en oeuvre dans le procédé d'emplissage d'un ensemble unitaire tel que 12 ou 17 pour que cet ensemble unitaire 12, 17 soit également utilisé fonctionnellement pour l'introduction des conteneurs finals cf et/ou l'autre conteneur ca vides. Dans un tel cas, de tels conteneurs cf et/ou ca vides sont placés dans l'espace interne 14a, 19a de la poche 13, 18, pour être introduits à l'intérieur de l'enceinte 1 à partir de l'ensemble unitaire 12 ou 17 associé à l'enceinte 1. Une telle réalisation ne peut généralement être envisagée que pour un petit nombre de conteneurs ou des conteneurs de faible encombrement.

Le procédé d'emplissage stérile et l'unité d'emplissage stérile sont prévus de manière à pouvoir, postérieurement à l'étape d'emplissage, évacuer depuis l'intérieur de l'enceinte 1 vers l'extérieur d'elle les moyens et organes intérieurs OI et le cas échéant OFI une fois qu'ils ont été utilisés pour l'emplissage considéré une fois terminé, et nécessitent d'être remplacés par d'autres, également à usage unique pour un autre emplissage.

Cette évacuation peut être réalisée par l'intermédiaire d'une ou de plusieurs portes de l'enceinte 1 et en particulier par l'intermédiaire d'une ou de plusieurs portes par laquelle ou par lesquelles on a précédemment introduit dans l'enceinte les moyens et organes intérieurs OI et le cas échéant OFI ou par laquelle on a introduit le contenu depuis le conteneur source CS jusqu'aux conteneurs finals cf.

Comme précédemment, on peut également tirer parti de la mise en oeuvre dans le procédé d'emplissage d'un ensemble unitaire tel que 12 ou 17 pour que cet ensemble unitaire 12, 17 soit également utilisé fonctionnellement pour l'évacuation des moyens et organes intérieurs OI et le cas échéant OFI.

Le cas échéant, le même ensemble unitaire 12, 17 est mis en oeuvre pour l'introduction des moyens et organes OI, OFI à l'intérieur de l'enceinte 1 et l'évacuation de ces moyens et organes OI, OFI depuis l'intérieur de 'enceinte 1.

Ainsi, une poche 13, 18 d'un ensemble unitaire 12, 17 peut faire partie ou constituer les moyens d'introduction et/ou les moyens d'évacuation des conteneurs cf et ca et faire partie ou constituer les moyens d'introduction et/ou les moyens d'évacuation des moyens et organes OI, OFI.

Le procédé décrit permet la plus grande flexibilité, non seulement pour permettre l'emplissage d'un ou plusieurs autres conteneurs ca, mais également afin d'adapter le nombre d'organes d'emplissage 8 aux besoins, soit pour l'augmenter soit pour le diminuer.

A cet effet, le procédé d'emplissage peut comporter plusieurs étapes d'introduction à l'intérieur de l'enceinte 1 de moyens et organes intérieurs OI, OFI et/ou plusieurs étapes d'évacuation depuis l'intérieur de l'enceinte 1 de moyens et organes intérieurs OI, OFI. Ces étapes sont alors combinées à des opérations de connexion ou de déconnection des moyens et organes introduits ou évacués avec les moyens et organes intérieurs maintenus dans l'enceinte 1. Ces opérations peuvent, selon les besoins, intervenir avant ou après une ou plusieurs étapes d'emplissage.

Le mot « stérile » tel qu'il est utilisé doit être compris comme signifiant exempt de germe microbien, de virus ou autre corps, objet ou produit toxique indésirable, selon les usages du domaine d'application considéré.

L'invention prévoit des moyens et organes à usage unique. De tels moyens et organes sont par exemple réalisés en matière plastique.

L'expression « enceinte » ou « enceinte stérile » doit être comprise comme incluant les salles propres et les environnements maîtrisés apparentés au regard de la qualité de l'air, comme il est défini dans la norme ISO 14644 ou la norme USP chap. 16.

## Revendications

1. Procédé d'emplissage stérile d'au moins un conteneur élémentaire final (cf) avec un contenu apte à être distribué de façon fluide et se trouvant originellement dans un conteneur source (CS) de manière stérile, dans lequel :
- on dispose d'une enceinte stérile (1) ayant au moins une porte d'entrée (2a) et/ou de sortie (2b) stérile et on dispose du conteneur source (CS) contenant le contenu, situé à l'extérieur de l'enceinte (1),
- on dispose de moyens de communication (5), de moyens de distribution (6) et d'au moins un organe d'emplissage (7), de type fluidique stérile, formant, étant tous assemblés, une ligne de transfert et d'emplissage (4) fluidique stérile ayant une entrée (9) et au moins une sortie, et on dispose ou on forme une telle ligne de transfert et d'emplissage (4) telle que, pour l'étape d'emplissage, elle traverse la paroi (3) de l'enceinte (1) de façon stérile, l'entrée (9) étant située à l'extérieur de l'enceinte (1) et en communication fluidique stérile avec le conteneur source, l'au moins un organe d'emplissage, en sortie, étant situé à l'intérieur de l'enceinte (1) et positionné pour pouvoir être opérant, un ou des moyens et organes dits intérieurs (OI) étant situés substantiellement à l'intérieur de l'enceinte (1) et un ou des moyens et organes dits extérieurs (OE) étant situés substantiellement à l'extérieur de l'enceinte (1) incluant un tronçon de conduit de communication dit de franchissement (11) étant apte à traverser la paroi (3) de l'enceinte (1) de façon stérile,
- on introduit au moins un conteneur final (cf) à l'intérieur de l'enceinte (1) de façon stérile,
- on associe structurellement aux fins d'emplissage au moins un conteneur final (cf) à au moins un organe d'emplissage (7),
- dans une étape d'emplissage, on prélève du contenu du conteneur source (CS), on le fait passer dans la ligne de transfert et d'emplissage (4) et on en délivre la quantité souhaitée dans l'au moins un conteneur final (cf),
**caractérisé en ce que** :
- on choisit au moins les moyens et organes intérieurs (OI) d'un encombrement autorisant le passage par une porte de l'enceinte (1) et de type à usage unique pour l'emplissage envisagé,
- dans une étape antérieure à l'étape d'emplissage, on dispose des moyens et organes intérieurs (OI) à l'état stérile, ces moyens et organes se trouvant à l'extérieur de l'enceinte (1),
- dans une étape ultérieure d'introduction dans l'enceinte (1) des moyens et organes intérieurs (OI), également antérieure à l'étape d'emplissage, on introduit à l'intérieur de l'enceinte (1), de manière stérile, les moyens et organes intérieurs (OI) à usage unique qui se trouvaient précédemment à l'extérieur de l'enceinte (1),
de sorte que, une fois l'emplissage réalisé, on peut procéder à un autre emplissage sans devoir stériliser l'intérieur de l'enceinte (1).

2. Procédé d'emplissage stérile selon la revendication 1, **caractérisé en ce que** l'on choisit également les moyens et organes extérieurs (OE) de type à usage unique pour l'emplissage envisagé.

3. Procédé d'emplissage stérile selon l'une quelconque des revendications 1 et 2, pour l'emplissage d'un ensemble de n conteneurs finals (cf), chacun avec une même quantité de contenu, dans lequel ;
- on dispose d'un ensemble de n conteneurs finals (cf),
- on dispose de p organes d'emplissage, une ligne de transfert et d'emplissage (4) ayant une entrée (9) et p sorties, p étant égal ou supérieur à n,
- on introduit les n conteneurs finals (cf) dans l'enceinte (1),
- on associe structurellement les n conteneurs finals (cf) à n organes d'emplissage (7),
- et, dans une seule et même étape d'emplissage, on emplit les n conteneurs finals (cf).

4. Procédé d'emplissage stérile selon l'une quelconque des revendications 1 et 2, pour l'emplissage d'un ensemble de n conteneurs finals (cf), chacun avec une même quantité de contenu, **caractérisé en ce que** :
- on dispose d'un ensemble de n conteneurs finals (cf),
- on dispose de p organes d'emplissage (7), une ligne de transfert et d'emplissage (4) ayant une entrée (9) et p sorties, p étant égal ou inférieur à n,
- on associe structurellement un nombre q1 de conteneurs finals (cf) à un nombre q1 d'organes d'emplissage (7), q1 étant égal ou inférieur à n,
- dans une étape d'emplissage, on délivre la quantité souhaitée de contenu dans chacun des q1 conteneurs finals (cf),
- on dissocie les q1 conteneurs finals (cf) et les q1 organes d'emplissage (7) et tout en gardant opératoires les moyens et organes intérieurs (OI) précédemment mis en oeuvre, on réitère l'étape d'emplissage une ou plusieurs fois avec des nombres q2, q3, qi de conteneurs finals (cf), jusqu'à emplissage des n conteneurs finals (cf), les moyens et organes intérieurs (OI) étant de type à usage unique pour les étapes successives d'emplissage envisagées,

5. Procédé d'emplissage stérile selon l'une quelconque des revendications 1 à 4, dans lequel, dans une première phase, on procède à l'emplissage stérile d'au moins un premier conteneur élémentaire final (cf) avec un premier contenu se trouvant originellement dans un premier conteneur source (CS) et, dans une seconde phase à l'emplissage stérile d'au moins un second conteneur élémentaire final (cf) avec un second contenu se trouvant originellement dans un second conteneur source (CS2), dans lequel :
- dans la première phase on forme une première ligne de transfert et d'emplissage (4) et après l'étape d'emplissage, on dissocié le au moins un premier conteneur final (cf) et le au moins un premier organe d'emplissage (7),
- dans la seconde phase on forme une seconde ligne de transfert et d'emplissage (4) et après l'étape d'emplissage, on dissocie le au moins un second conteneur final (cf) et le au moins un second organe d'emplissage (7),
- et on passe de la première phase à la seconde phase sans stériliser de nouveau l'intérieur de l'enceinte (1).

6. Procédé d'emplissage stérile selon l'une quelconque des revendications 1 à 5, **caractérisé par le fait que** l'on dispose d'au moins un conteneur final (cf) et d'un conteneur source (CS) tels que le au moins un conteneur final (cf) a une contenance qui est une fraction de la contenance du conteneur source (CS) ; et/ou l'on choisit les moyens de communication (5) dans le groupe comprenant les tuyaux, tubes, conduits et analogue, l'on choisit les moyens de distribution (6) dans le groupe comprenant les pompes et analogue, on choisit les organes d'emplissage (7) dans le groupe comprenant les aiguilles d'injection, les buses et analogue ; et/ou l'on choisit les organes d'emplissage (7) et les conteneurs finals (cf) de sorte qu'originellement un organe d'emplissage (7) est soit dissocié soit au moins pour partie intégré à un conteneur final (cf) ; et/ou l'on choisit un conteneur final (cf) dans le groupe comprenant les conteneurs ouverts ou fermés, les fioles, les seringues, les flacons et bouteilles, les poches ou système à poches à usage unique ou non.

7. Procédé d'emplissage stérile selon l'une quelconque des revendications 1 à 6, **caractérisé par le fait que** dans une étape postérieure à l'étape d'emplissage, on évacue de l'intérieur de l'enceinte (1) vers l'extérieur d'elle, de manière stérile, le au moins un conteneur final (cf) empli ; et/ou **caractérisé par le fait que** dans l'étape antérieure à l'étape d'emplissage, on dispose en outre d'au moins un autre moyen ou organe fonctionnel (8) destiné à être intégré à la ligne de transfert et d'emplissage (4), tel que moyen de filtration, moyen de stockage tampon, moyen de connexion, en particulier à usage unique pour l'emplissage envisagé dit extérieur étant situé à l'extérieur de l'enceinte (1), qui, étant assemblé aux moyens de communication (5), aux moyens de distribution (6) et au moins un organe d'emplissage (7), forment la ligne de transfert et d'emplissage (4) fluidique stérile et on dispose ou on forme une telle ligne de transfert et d'emplissage (4).

8. Procédé d'emplissage stérile selon la revendication 7, **caractérisé par le fait que** pour l'étape d'emplissage, au moins un d'au moins un autre moyen ou organe fonctionnel (8) destiné à être intégré à la ligne de transfert et d'emplissage (4) est un moyen ou organe dit intérieur (OI) étant situé à l'intérieur de l'enceinte (1) et **par le fait que** :
- on choisit le au moins un d'au moins un autre moyen ou organe fonctionnel intérieur (OFI) de type à usage unique pour l'emplissage envisagé,
- dans une étape antérieure à l'étape d'emplissage, on dispose du au moins un d'au moins un autre moyen ou organe fonctionnel intérieur (OFI), ce moyen ou organe fonctionnel intérieur (OFI) se trouvant à l'extérieur de l'enceinte (1),
- dans une étape ultérieure d'introduction dans l'enceinte (1) du au moins un moyen ou organe fonctionnel intérieur (OFI), également antérieure à l'étape d'emplissage, on introduit à l'intérieur de l'enceinte (1), de manière stérile, ce moyen ou organe fonctionnel intérieur (OFI) à usage unique qui se trouvait précédemment à l'extérieur de l'enceinte (1).

9. Procédé d'emplissage stérile selon l'une quelconque des revendications 1 à 8, **caractérisé par le fait que** l'on introduit et l'on positionne pour pouvoir être opérant dans l'enceinte (1) au moins des moyens de communication (5), les moyens de distribution (6) et le au moins un organe d'emplissage (7), et le cas échéant, également, le au moins un d'au moins un autre moyen ou organe fonctionnel intérieur (OFI) à usage unique.

10. Procédé d'emplissage stérile selon l'une quelconque des revendications 1 à 9, **caractérisé par le fait que** dans l'étape antérieure à l'étape d'emplissage où l'on dispose des moyens et organes intérieurs (OI) à l'état stérile se trouvant à l'extérieur de l'enceinte (1), l'on dispose d'au moins un ensemble unitaire (12/17) stérile de moyens et organes intérieurs (OI) comprenant une poche stérile (13) de moyens et organes intérieurs (OI) ayant une paroi (14) limitant un espace interne stérile (14a) et pourvue d'une ouverture (15a) et d'une porte (15) associée complémentaire d'une porte (2a,2b) de l'enceinte (1) apte à permettre, l'ensemble unitaire (12/17) étant associé à l'enceinte (1) et les portes étant à l'état ouvert, un transfert stérile de ces moyens et organes intérieurs (OI) entre l'espace interne de la poche (13) et l'intérieur de l'enceinte (1), ces moyens et organes intérieurs (OI) à l'état stérile étant placés dans l'espace interne de la poche (13).

11. Procédé d'emplissage stérile selon la revendication 10, **caractérisé par le fait qu'**il comporte une phase préalable dans laquelle, disposant de moyens et organes intérieurs (OI) et d'une poche (13) de moyens et organes intérieurs (OI) dont l'espace interne (14a) est vide de ces moyens et organes, on constitue l'au moins un ensemble unitaire (12) de moyens et organes intérieurs (OI) et à cet effet on place ces moyens et organes intérieurs (OI) dans l'espace interne (14a), on amène la porte (15) de la poche (13) de moyens et organes intérieurs (OI) à l'état fermé et on amène l'au moins un ensemble unitaire (12) à l'état stérile.

12. Procédé d'emplissage stérile selon l'une quelconque des revendications 10 et 11, **caractérisé par le fait que** dans l'étape antérieure à l'étape d'emplissage où l'on dispose des moyens et organes extérieurs (OE) à l'état stérile se trouvant à l'extérieur de l'enceinte (1) dont le tronçon de conduit de communication de franchissement, l'on dispose d'un ensemble unitaire (17) stérile de moyens et organes extérieurs (OE) comprenant une poche stérile (18) de moyens et organes extérieurs (OE) ayant une paroi (19) limitant un espace interne stérile (19a) et pourvue d'une ouverture (20a) et d'une porte (20) associée complémentaire d'une porte (2a,2b) de l'enceinte (1) apte à permettre, l'ensemble unitaire (17) étant associé à l'enceinte (1) et les portes (2a,2b,20) étant à l'état ouvert, un transfert stérile de ces moyens et organes extérieurs (OE) entre l'espace interne (19a) de la poche (18) et l'intérieur de l'enceinte (1), ces moyens et organes extérieurs (OE) à l'état stérile étant placés dans l'espace interne (19a) de la poche (18).

13. Procédé d'emplissage stérile selon l'une quelconque des revendications 10 et 11, **caractérisé par le fait que** l'on dispose d'un ensemble unitaire (17) de moyens et organes extérieurs (OE) et d'un ensemble unitaire (12) de moyens et organes intérieurs (OI) communs, et, successivement, on associe la porte (15) de l'ensemble unitaire (12) de moyens et organes intérieurs (OI) et extérieurs (OE) et une porte (2a,2b) de l'enceinte (1) et, après ouverture des portes, on réalise un transfert stérile des moyens et organes intérieurs (OI) entre l'espace interne de la poche (13) de moyens et organes intérieurs (OI) et extérieurs (OE) et l'intérieur de l'enceinte (1), on introduit la partie extrême aval (11a) du tronçon de conduit de communication de franchissement (11) à l'intérieur de l'enceinte (1).

14. Procédé d'emplissage stérile selon l'une quelconque des revendication 1 à 13, **caractérisé par le fait qu'**avant l'introduction dans l'enceinte (1) des moyens et organes intérieurs (OI) et du au moins un moyen ou organe fonctionnel intérieur (OFI), soit les différents moyens et organes destinés à être constitutifs de la partie de la ligne de transfert et d'emplissage (4) à l'intérieur de l'enceinte (1) sont tous assemblés les uns aux autres, étant introduits à l'intérieur de l'enceinte (1) ainsi assemblés, soit ces différents moyens et organes sont tous désassemblés les uns des autres, étant introduits à l'intérieur de l'enceinte (1) ainsi désassemblés, puis assemblés les uns aux autres une fois situés à l'intérieur de l'enceinte (1), soit une partie de ces différents moyens et organes sont assemblés les uns aux autres et une partie autre désassemblés les uns des autres, les moyens et organes assemblés étant introduits à l'intérieur de l'enceinte (1) ainsi assemblés, les moyens et organes désassemblés étant introduits à l'intérieur de l'enceinte (1) ainsi désassemblés, puis assemblés les uns aux autres et aux moyens et organes déjà assemblés une fois situés à l'intérieur de l'enceinte (1).

15. Procédé d'emplissage stérile selon l'une quelconque des revendication 1 à 14, **caractérisé par le fait qu'**avant l'étape d'emplissage, les différents moyens et organes (OE) destinés à être constitutifs de la partie de la ligne de transfert et d'emplissage (4) à l'extérieur de l'enceinte (1) sont soit tous assemblés les uns aux autres, soit tous désassemblés les uns des autres, soit une partie est assemblée les uns aux autres et une autre partie est désassemblée les uns des autres, ces différents moyens et organes se trouvant être assemblés pour l'étape d'emplissage ; et/ou la partie extrême aval (11a) de la partie de la ligne de transfert et d'emplissage (4) à l'extérieur de l'enceinte (1) et la partie extrême amont (21) de la partie de la ligne de transfert et d'emplissage (4) à l'intérieur de l'enceinte (1) sont soit assemblée l'une à l'autre, soit désassemblée l'une de l'autre, ces deux parties de la ligne de transfert et d'emplissage (4) se trouvant être assemblées pour l'étape d'emplissage.

16. Procédé d'emplissage stérile selon l'une quelconque des revendications 1 à 15, **caractérisé par le fait que** l'on introduit à l'intérieur de l'enceinte (1) le ou les conteneurs finals (cf) et/ou le ou les autres conteneurs par une porte (2a,2b) de l'enceinte (1) par laquelle on introduit dans l'enceinte (1) les moyens et organes intérieurs (OI) et/ou le au moins un moyen ou organe fonctionnel intérieur (OFI).

17. Procédé d'emplissage stérile selon l'une quelconque des revendications 1 à 16, **caractérisé par le fait que**, postérieurement à l'étape d'emplissage, dans une étape d'évacuation des moyens et organes intérieurs (OI) et du au moins un moyen ou organe fonctionnel intérieur (OFI) mis en oeuvre pour l'emplissage réalisé, on évacue de manière stérile depuis l'intérieur de l'enceinte (1) vers l'extérieur d'elle les moyens et organes intérieurs (OI) et le au moins un moyen ou organe fonctionnel intérieur (OFI).

18. Unité d'emplissage stérile d'au moins un conteneur élémentaire final (cf) avec un contenu apte à être distribué de façon fluide et se trouvant originellement dans un conteneur source (CS) de manière stérile, spécialement destinée à la mise en oeuvre du procédé selon l'une quelconque des revendications 1 à 17, comprenant :
- une enceinte stérile (1) ayant au moins une porte d'entrée (2a) et/ou de sortie (2b) stérile,
- des moyens de communication (5), des moyens de distribution (6) et au moins un organe d'emplissage (7), de type fluidique stérile, formant, étant tous assemblés, une ligne de transfert et d'emplissage (4) fluidique stérile ayant une entrée (9) et au moins une sortie, telle que pour l'étape d'emplissage elle traverse la paroi (3) de l'enceinte (1) de façon stérile, l'entrée (9) étant située à l'extérieur de l'enceinte (1) et en communication fluidique stérile avec le conteneur source (CS), l'au moins un organe d'émplissage (7), en sortie, étant situé à l'intérieur de l'enceinte (1) et positionné pour pouvoir être opérant, un ou des moyens et organes dits intérieurs (OI) étant situés substantiellement à l'intérieur de l'enceinte (1) et un ou des moyens et organes dits extérieurs (OE), en particulier de type à usage unique pour l'emplissage envisagé, étant situés substantiellement à l'extérieur de l'enceinte (1) incluant un tronçon de conduit de communication dit de franchissement (11) étant apte à traverser la paroi (3) de l'enceinte (1) de façon stérile et dont la partie extrême aval (11a) est apte à être mise en communication stérile avec la partie extrême amont (21) des moyens et organes intérieurs (OI), les moyens et organes intérieurs (OI) étant d'un encombrement autorisant le passage par une porte (2a,2b) de l'enceinte (1) et étant de type à usage unique pour l'emplissage envisagé,
- et des moyens aptes à introduire de manière stérile à l'intérieur de l'enceinte (1) les moyens et organes intérieurs (OI) à usage unique qui, dans une étape antérieure à l'étape d'emplissage se trouvaient à l'extérieur de l'enceinte (1).

19. Unité d'emplissage stérile selon la revendication 18, **caractérisée par le fait qu'**elle comporte p organes d'emplissage (7) pour n conteneurs finals (cf), p soit étant égal ou supérieur à n, l'unité d'emplissage étant spécialement destinée à la mise en oeuvre du procédé selon la revendication 3, soit étant égal ou inférieur à n, l'unité d'emplissage étant spécialement destinée à la mise en oeuvre du procédé selon la revendication 4.

20. Unité d'emplissage stérile selon l'une quelconque des revendications 18 et 19, **caractérisée par le fait qu'**elle comporte en outre au moins un autre moyen ou organe fonctionnel (8) destiné à être intégré à la ligne de transfert et d'emplissage (4), tel que moyen de filtration, moyen de stockage tampon, moyen de connexion, ledit autre organe fonctionnel (8) étant est soit à usage unique pour l'emplissage envisagé et situé à l'intérieur de l'enceinte (1), soit situé à l'extérieur de l'enceinte (1).

21. Unité d'emplissage stérile selon l'une quelconque des revendications 18 à 20, **caractérisée par le fait que** les moyens et organes internes (OI) comprennent au moins des moyens de communication (5), les moyens de distribution (6), le au moins un organe d'emplissage (7) et, le cas échéant, le au moins un autre moyen ou organe fonctionnel intérieur (OFI) à usage unique.

22. Unité d'emplissage stérile selon l'une quelconque des revendications 18 à 21, **caractérisée par le fait qu'**elle inclut également au moins un ensemble unitaire (12) stérile de moyens et organes intérieurs (OI) comprenant une poche stérile (13) de moyens et organes intérieurs (OI) ayant une paroi (14) limitant un espace interne stérile (14a) et pourvue d'une ouverture (15a) et d'une porte (15) associée complémentaire d'une porte (2a,2b) de l'enceinte (1) apte à permettre, l'ensemble unitaire (12) étant associé à l'enceinte (1) et les portes (2a,2b,15) étant à l'état ouvert, un transfert stérile de ces moyens et organes intérieurs (OI) entre l'espace interne (14a) de la poche (13) et l'intérieur de l'enceinte (1), ces moyens et organes intérieurs (OI) à l'état stérile étant placés dans l'espace interne (14a) de la poche (13) de moyens et organes intérieurs (OI).

23. Unité d'emplissage stérile selon l'une quelconque des revendications 18 à 22, **caractérisée par le fait qu'**elle inclut également au moins un ensemble unitaire (17) stérile de moyens et organes extérieurs (OE) comprenant une poche stérile (18) de moyens et organes extérieurs (OE) ayant une paroi (19) limitant un espace interne stérile (19a) et pourvue d'une ouverture (20a) et d'une porte (20) associée complémentaire d'une porte (2a,2b) de l'enceinte (1) apte à permettre, l'ensemble unitaire (17) étant associé à l'enceinte (1) et les portes (2a,2b,20) étant à l'état ouvert, un transfert stérile de ces moyens et organes extérieurs (OE) entre l'espace interne (19a) de la poche (18) et l'intérieur de l'enceinte (1 ces moyens et organes extérieurs (OE) à l'état stérile étant placés dans l'espace interne (14a) de la poche (13) de moyens et organes intérieurs.

24. Unité d'emplissage stérile selon l'une quelconque des revendications 18 à 23, **caractérisée par le fait que** les moyens et organes constitutifs de la ligne de transfert et d'emplissage (4) incluent au moins un moyen ou organe extérieur (OE) d'un encombrement n'autorisant pas le passage par une porte (2a,2b) de l'enceinte (1).

25. Unité d'emplissage stérile selon l'une quelconque des revendications 18 à 24, **caractérisé par le fait qu'**avant l'introduction dans l'enceinte (1) des moyens et organes intérieurs (OI) et du au moins un moyen ou organe fonctionnel intérieur (OFI), soit les différents moyens et organes destinés à être constitutifs de la partie de la ligne de transfert et d'emplissage (4) à l'intérieur de l'enceinte (1) sont tous assemblés les uns aux autres, soit ces différents moyens et organes sont tous désassemblés les uns des autres, soit une partie de ces différents moyens et organes sont assemblés les uns aux autres et une partie autre désassemblés les uns des autres.

26. Unité d'emplissage stérile selon l'une quelconque des revendications 18 à 25, **caractérisée par le fait qu'**avant l'étape d'emplissage, les différents moyens et organes destinés à être constitutifs de la partie de la ligne de transfert et d'emplissage (4) à l'extérieur de l'enceinte (1) sont soit tous assemblés les uns aux autres, soit tous désassemblés les uns des autres soit pour partie assemblés les uns aux autres et pour une autre partie désassemblés les uns des autres ; et/ou la partie extrême aval (11a) de la partie de la ligne de transfert et d'emplissage (4) à l'extérieur de l'enceinte (1) et la partie extrême amont (21) de la partie de la ligne de transfert et d'emplissage (4) à l'intérieur de l'enceinte (1) sont soit assemblées l'une à l'autre, soit désassemblées l'une de l'autre, se trouvant être assemblées pour l'étape d'emplissage.

27. Unité d'emplissage stérile selon l'une quelconque des revendications 18 à 25, **caractérisée par le fait qu'**elle comporte en outre des moyens d'introduction à l'intérieur de l'enceinte (1) des conteneurs finals (cf) vides et des moyens d'évacuation depuis l'intérieur de l'enceinte (1) des conteneurs finals (cf) emplis.

28. Ensemble unitaire (12/17) destiné à la mise en oeuvre d'un procédé d'emplissage selon l'une quelconque des revendications 1 à 17 et à la réalisation d'une unité d'emplissage stérile selon l'une quelconque des revendications 18 à 27 en ce qu'il est prévu un ensemble unitaire (12/17), comprenant :
- une poche stérile (13/18) de moyens et organes intérieurs (OI) ayant une paroi (14) limitant un espace interne stérile (14a) et pourvue d'une ouverture (15a) et d'une porte (15) associée complémentaire d'une porte (2a,2b) de l'enceinte (1) apte à permettre, l'ensemble unitaire (12/17) étant associé à l'enceinte (1) et les portes étant à l'état ouvert, un transfert stérile du contenu de la poche (13/18) à l'intérieur de l'enceinte (1),
- et, placés dans l'espace interne de la poche, les moyens et organes intérieurs (OI) faisant partie de la ligne de transfert et d'emplissage (4), d'un encombrement autorisant le passage par une porte (2a,2b) de l'enceinte (1) et de type à usage unique pour l'emplissage envisagé.

29. Ensemble unitaire (12/17) selon la revendication 28, **caractérisé par le fait qu'**il inclut également au moins un tronçon de conduit de communication de franchissement (11) placé dans l'espace interne (14a/19a) de la poche (13/18) et au moins un tronçon de communication d'amenée placé à l'extérieur de la poche (13/18), faisant partie des moyens et organes extérieurs (OE).

30. Ensemble unitaire (12/17) selon l'une quelconque des revendications 28 et 29, **caractérisé par le fait que** la poche (13/18) comporte une paroi (14/19) souple ou une paroi (14/19) rigide ou une paroi (14/19) partiellement souple et partiellement rigide ; et /ou **caractérisé par le fait qu'**il comprend au moins un autre moyen ou organe fonctionnel (8) placé dans l'espace interne (14a/19a) de la poche (13/18).

31. Ensemble unitaire (12/17) selon l'une quelconque des revendications 28 à 30, **caractérisé par le fait que** les différents moyens et organes destinés à faire partie de la ligne de transfert et d'emplissage (4) et se trouvant dans l'espace interne (14a/19a) de la poche (13/18) sont originellement soit tous assemblés les uns aux autres, soit tous désassemblés les uns des autres soit pour partie assemblés les uns aux autres et pour une autre partie désassemblés les uns des autres.

## Patentansprüche

1. Steriles Füllverfahren wenigstens eines elementaren Endbehälters (cf) mit einem Inhalt, der geeignet ist, fluid ausgegeben zu werden und sich ursprünglich steril in einem Quellbehälter (CS) befindet, bei dem:
- über eine sterile Einfassung (1) verfügt wird, die wenigstens einen sterilen Eingangs- (2a) und / oder Ausgangsbehälter (2b) hat, und über den Quellbehälter (CS) verfügt wird, der den Inhalt enthält und sich an der Außenseite der Einfassung (1) befindet,
- über Kommunikationsmittel (5), Ausgabemittel (6) und wenigstens ein Füllorgan (7) vom sterilen fluidischen Typ verfügt wird, die, wenn sie alle zusammengebaut sind, eine sterile fluidische Transfer- und Fülllinie (4) bilden, die einen Eingang (9) und wenigstens einen Ausgang hat, und über eine derartige Transfer- und Fülllinie (4) derart verfügt wird oder diese gebildet wird, dass sie für die Füllstufe die Wand (3) der Einfassung (1) steil durchquert, wobei sich der Eingang (9) an der Außenseite der Einfassung (1) und in steriler fluidischer Kommunikation mit dem Quellbehälter befindet, wobei das wenigstens eine Füllorgan am Ausgang sich im Innern der Einfassung (1) befindet und positioniert ist, um betriebsfähig zu sein, wobei eines oder mehrere so genannte interne Mittel und Organe (OI) sich im Wesentlichen im Innern der Einfassung (1) befinden und eines oder mehrere der so genannten externen Mittel und Organe (OE) sich im Wesentlichen an der Außenseite der Einfassung (1) befinden und einen Abschnitt einer Kommunikationsleitung, bezeichnet als Überbrückung (11), beinhalten, die geeignet ist, die Wand (3) der Einfassung (1) steril zu durchqueren,
- wenigstens ein Endbehälter (cf) wird steril ins Innere der Einfassung (1) eingeführt,
- zum Füllen wird strukturell wenigstens ein Endbehälter (cf) wenigstens einem Füllorgan (7) zugeordnet,
- in einer Füllstufe wird Inhalt aus dem Quellbehälter (CS) entnommen, er wird in die Transfer- und Fülllinie (4) übertragen und die gewünschte Menge wird in wenigstens einen Endbehälter (cf) ausgegeben, **dadurch gekennzeichnet, dass**:
- wenigstens die internen Mittel und Organe (OI) mit einem Platzverbrauch gewählt werden, der den Durchgang durch eine Tür der Einfassung (1) erlaubt und vom Typ zum einmaligen Gebrauch für das beabsichtigte Füllen ist,
- in einer früheren Füllstufe über interne Mittel und Organe (OI) im sterilen Zustand verfügt wird, wobei diese Mittel und Organe sich an der Außenseite der Einfassung (1) befinden,
- in einer späteren Einführstufe ebenfalls vor der Füllstufe der internen Mittel und Organe (OI) in die Einfassung (1), werden die internen Mittel und Organe (OI) zum einmaligen Gebrauch, die sich zuvor an der Außenseite der Einfassung (1) befanden, steril in das Innere der Einfassung (1) eingeführt,
derart, dass nach dem realisierten Füllen ein weiteres Füllen durchgeführt werden kann, ohne dass das Innere der Einfassung (1) sterilisiert werden muss.

2. Steriles Füllverfahren gemäß Anspruch 1, **dadurch gekennzeichnet, dass** ebenfalls externe Mittel und Organe (OE) vom Typ zum einmaligen Gebrauch zum beabsichtigten Füllen gewählt werden.

3. Steriles Füllverfahren gemäß Anspruch 1 und 2 zum Füllen einer Struktur aus n Endbehältern (cf), jeden mit derselben Menge an Inhalt, bei dem:
- über eine Struktur aus n Endbehältern (cf) verfügt wird,
- über p Füllorgane, eine Transfer- und Fülllinie (4) verfügt wird, die einen Eingang (9) und p Ausgänge hat, wobei p gleich oder größer als n ist,
- die n Endbehälter (cf) in die Einfassung (1) eingeführt werden,
- die n Endbehälter (cf) strukturell n Füllorganen (7) zugeordnet werden,
- und in einer und derselben Füllstufe die n End-container (cf) gefüllt werden.

4. Steriles Füllverfahren gemäß Anspruch 1 und 2 zum Füllen einer Struktur von n Endbehältern (cf), jeder mit derselben Menge an Inhalt, **dadurch gekennzeichnet, dass**:
- über eine Struktur von n Endbehältern (cf) verfügt wird,
- über p Füllorgane (7) verfügt wird, wobei eine Transfer- und Fülllinie (4) einen Eingang (9) und p Ausgänge hat, wobei p gleich oder kleiner als n ist,
- strukturell eine Anzahl von q1 Endbehältern (cf) einer Anzahl von q1 Füllorganen (7) zugeordnet wird, wobei q1 gleich oder kleiner als n ist,
- in einer Füllstufe die gewünschte Menge an Inhalt in jeden der q1 Endbehälter (cf) ausgegeben wird,
- die q1 Endbehälter (cf) und die q1 Füllorgane (7) voneinander getrennt werden und die Füllstufe bei gleichzeitiger Beibehaltung der Betriebsbereitschaft der zuvor umgesetzten internen Mittel und Organe (OI) ein oder mehrere Male mit den Zahlen q2, q3, qi der Endbehälter (cf) bis zum Füllen der n Endbehälter (cf) wiederholt wird, wobei die internen Mittel und Organe (OI) vom Typ zum einmaligen Gebrauch für die sukzessiven beabsichtigten Füllstufen sind.

5. Steriles Füllverfahren gemäß Anspruch 1 bis 4, bei dem in einer ersten Phase das sterile Füllen wenigstens eines ersten elementaren Endbehälters (cf) mit einem ersten Inhalt vorgenommen wird, der sich ursprünglich in einem ersten Quellbehälter (CS) befindet, und in einer zweiten sterilen Füllphase wenigstens eines zweiten elementaren Endbehälters (cf) mit einem zweiten Inhalt, der sich ursprünglich in einem zweiten Quellbehälter (CS2) befindet, bei dem:
- in der ersten Phase eine Transfer- und Fülllinie (4) gebildet wird und nach der Füllstufe der wenigstens eine erste Endbehälter (cf) und das wenigstens eine erste Füllorgan (7) voneinander getrennt werden,
- in der zweiten Phase eine zweite Transfer- und Fülllinie (4) gebildet wird und nach der Füllstufe den wenigstens einen zweiten Endbehälter (cf) und das wenigstens eine zweite Füllorgan (7) voneinander getrennt werden,
- und von der ersten Phase zur zweiten Phase übergegangen wird, ohne das Innere der Einfassung (1) erneut zu sterilisieren.

6. Steriles Füllverfahren gemäß Anspruch 1 bis 5, **gekennzeichnet durch** die Tatsache, dass wenigstens über einen Endbehälter (cf) und einen Quellbehälter (CS) derart verfügt wird, dass der wenigstens eine Endbehälter (cf) ein Fassungsvermögen hat, das ein Bruchteil des Fassungsvermögens des Quellbehälters (CS) ist; und / oder dass Kommunikationsmittel (5) aus der Gruppe ausgewählt sind, die Schläuche, Röhren, Leitungen und dergleichen umfassen, die Ausgabemittel (6) aus der Gruppe ausgewählt sind, die Pumpen und dergleichen umfassen, die Füllorgane (7) aus der Gruppe ausgewählt sind, die Einspritznadeln, Düsen und dergleichen umfassen; und / oder die Füllorgane (7) und die Endbehälter (cf) derart ausgewählt sind, dass ursprünglich ein Füllorgan (7) von einem Endbehälter (cf) entweder getrennt oder wenigstens zum Teil in ihn integriert ist; und / oder ein Endbehälter (cf) aus der Gruppe ausgewählt ist, die offene oder geschlossene Behälter, Fläschchen, Spritzen, Flakons und Flaschen, Beutel oder Systeme mit Beuteln zum einmaligen oder mehrmaligen Gebrauch umfasst.

7. Steriles Füllverfahren gemäß Anspruch 1 bis 6, **gekennzeichnet durch** die Tatsache, dass in einer Stufe nach der Füllstufe vom Innern der Einfassung (1) zur Außenseite derselben der wenigstens eine Endbehälter (cf) steril gefüllt wird; und / oder **gekennzeichnet durch** die Tatsache, dass in der Stufe vor der Füllstufe darüber hinaus über wenigstens ein weiteres funktionales Mittel oder Organ (8) verfügt wird, das dazu bestimmt ist, in die Transfer- und Fülllinie (4) integriert zu werden, wie z. B. Filtermittel, Pufferspeichermittel, Anschlussmittel, insbesondere zum einmaligen Gebrauch zum so genannten externen beabsichtigten Füllen, das sich an der Außenseite der Einfassung (1) befindet, die, da sie an die Kommunikationsmittel (5), die Ausgabemittel (6) und wenigstens ein Füllorgan (7) angeschlossen ist, die sterile fluidische Transfer- und Fülllinie (4) bilden, und über eine derartige Transfer- und Fülllinie (4) verfügt oder sie bildet.

8. Steriles Füllverfahren gemäß Anspruch 7, **gekennzeichnet durch** die Tatsache, dass für die Füllstufe wenigstens ein von wenigstens einem weiteren funktionalem Mittel oder Organ (8), das dazu bestimmt ist, in die Transfer- und Fülllinie (4) eingeführt zu werden, ein so genanntes internes Mittel oder Organ (OI) ist, das sich im Innern der Einfassung (1) befindet, und **durch** die Tatsache, dass:
- das wenigstens eine von wenigstens einem weiteren internen funktionalen Mittel oder Organ (OI) vom Typ zum einmaligen Gebrauch für das beabsichtigte Füllen gewählt wird,
- in einer Stufe vor der Füllstufe über wenigstens ein weiteres internes funktionales Mittel oder Organ (OFI) verfügt wird, wobei dieses interne funktionale Mittel oder Organ (OFI) sich an der Außenseite der Einfassung (1) befindet,
- in einer Stufe nach der Einführung des wenigstens einen internen funktionalen Mittels oder Organs (OFI) in die Einfassung (1) ebenfalls vor der Füllstufe dieses interne funktionale Mittel oder Organ (OFI) zum einmaligen Gebrauch, das sich zuvor an der Außenseite der Einfassung (1) befand, in das Innere der Einfassung (1) steril eingeführt wird.

9. Steriles Füllverfahren gemäß Anspruch 1 bis 8, **gekennzeichnet durch** die Tatsache, dass, um betriebsfähig sein zu können, in die Einfassung (1) wenigstens Kommunikationsmittel (5), Ausgabemittel (6) und das wenigstens eine Füllorgan (7) und ggf. ebenfalls das wenigstens eine von einem weiteren internen funktionalen Mittel oder Organ (OFI) zum einmaligen Gebrauch eingeführt wird.

10. Steriles Füllverfahren gemäß Anspruch 1 bis 9, **gekennzeichnet durch** die Tatsache, dass in der Stufe vor der Füllstufe über interne Mittel und Organe (OI) im sterilen Zustand verfügt wird, die sich an der Außenseite der Einfassung (1) befinden, über wenigstens eine sterile Einheitsstruktur (12/17) aus internen Mitteln und Organen (OI) verfügt wird, die einen sterilen Beutel (13), für interne Mittel und Organe (OI) mit einer Wand (14) umfassen, die einen sterilen internen Raum (14a) begrenzt, und mit einer Öffnung (15a) und einer Tür (15) versehen ist, die komplementär einer Tür (2a, 2b) der Einfassung (1) zugeordnet ist und geeignet ist, einen sterilen Transfer dieser internen Mittel und Organe (OI) zwischen dem internen Raum des Beutels (13) und dem Innern der Einfassung (1) zu erlauben, wenn die Einheitsstruktur (12/17) der Einfassung (1) zugeordnet ist, und sich die Türen in offenem Zustand befinden, wobei diese internen Mittel und Organe (OI) im sterilen Zustand in den internen Raum des Beutels (13) platziert sind.

11. Steriles Füllverfahren gemäß Anspruch 10, **gekennzeichnet durch** die Tatsache, dass es eine vorherige Phase umfasst, in der, wenn über interne Mittel und Organe (OI) und einen Beutel (13) für interne Mittel und Organe (OI) verfügt wird, deren interner Raum (14a) diese Mittel und Organe nicht enthält, die wenigstens eine Einheitsstruktur (12) aus internen Mitteln und Organen (OI) gebildet wird und zu diesem Zweck diese internen Mittel und Organe (OI) in den interne Raum (14a) platziert werden, die Tür (15) des Beutels (13) für interne Mittel und Organe (OI) in den geschlossenen Zustand verbracht wird und die wenigstens eine Einheitsstruktur (12) in den sterilen Zustand verbracht wird.

12. Steriles Füllverfahren gemäß Anspruch 10 und 11, **gekennzeichnet durch** die Tatsache, dass in der Stufe vor der Füllstufe in der über externe Mittel und Organe (OE) im sterilen Zustand verfügt wird, die sich an der Außenseite der Einfassung (1) befinden, darunter auch der Abschnitt einer Kommunikationsleitung zur Überbrückung, über eine sterile Einheitsstruktur (17) aus externen Mitteln und Organen (OE) verfügt wird, die einen sterilen Beutel (18) für externe Mittel und Organe (OE) mit einer Wand (19) umfassen, die einen sterilen internen Raum (19a) begrenzt und mit einer Öffnung (20a) und einer Tür (20) versehen ist, die komplementär einer Tür (2a, 2b) der Einfassung (1) zugeordnet ist und geeignet ist, einen sterilen Transfer dieser externen Mittel und Organe (OE) zwischen dem inneren Raum (19a) der Tür (18) und dem Inneren der Einfassung (1) zu erlauben, wenn die Einheitsstruktur (17) der Einfassung (1) zugeordnet ist und die Türen (2a, 2b, 20) sich im offenen Zustand befindet, wobei diese externen Mittel und Organe (OE) im sterilen Zustand in den internen Raum (19a) des Beutels (18) platziert sind.

13. Steriles Füllverfahren gemäß Anspruch 10 und 11, **gekennzeichnet durch** die Tatsache, dass über eine Einheitsstruktur (17) aus externen Mitteln und Organen (OE) und eine Einheitsstruktur (12) aus gemeinsamen internen Mitteln und Organen (12) verfügt wird und sukzessive die Tür (15) der Einheitsstruktur (12) aus internen (OI) und externen (OE) Mitteln und Organen und eine Tür (2a, 2b) der Einfassung (1) zugeordnet werden und nach der Öffnung der Türen ein steriler Transfer der internen Mittel und Organe (OI) zwischen dem internen Raum des Beutels (13) für interne (OI) und externe (OE) Mittel und Organe und dem Innern der Einfassung (1) realisiert wird, der nachgeschaltete Endteil (11a) des Abschnitts der Kommunikationsleitung zur Überbrückung (11) ins Innere der Einfassung (1) eingeführt wird.

14. Steriles Füllverfahren gemäß Anspruch 1 bis 13, **gekennzeichnet durch** die Tatsache, dass vor dem Einführen der internen Mittel und Organe (OI) und des wenigstens einen internen funktionalen Mittels oder Organs (OFI) in die Einfassung (1), entweder die unterschiedlichen Mittel und Organe, die dazu bestimmt sind, Bestandteile des Teils der Transfer- und Fülllinie (4) im Innern der Einfassung (1) zu sein, alle miteinander zusammengebaut werden, wobei sie somit zusammengebaut ins Innere der Einfassung (1) eingeführt werden, oder diese unterschiedlichen Mittel und Organe werden alle jeweils auseinandergebaut, wobei sie somit auseinandergebaut ins Innere der Einfassung (1) eingeführt und dann zusammengebaut werden, nachdem sie sich im Innern der Einfassung (1) befinden, oder ein Teil dieser unterschiedlichen Mittel und Organe wird zusammengebaut und ein anderer Teil wird auseinandergebaut, wobei die zusammengebauten Mittel und Organe somit zusammengebaut ins Innere der Einfassung (1) eingeführt werden, wobei die auseinandergebauten Mittel und Organe somit auseinandergebaut ins Innere der Einfassung (1) eingeführt werden, dann jeweils zusammengebaut und mit den bereits zusammengebauten Mitteln und Organen zusammengebaut werden, nachdem sie sich im Innern der Einfassung (1) befinden.

15. Steriles Füllverfahren gemäß Anspruch 1 bis 14, **gekennzeichnet durch** die Tatsache, dass vor der Einführstufe die unterschiedlichen Mittel und Organe (OE), die dazu bestimmt sind, den Teil der Transfer- und Fülllinie (4) an der Außenseite der Einfassung (1) zu bilden, entweder alle zusammengebaut sind oder alle auseinandergebaut sind oder ein Teil jeweils zusammengebaut ist und ein anderer Teil jeweils auseinandergebaut ist, wobei sich diese unterschiedlichen Mittel und Organe für die Füllstufe zusammengebaut befinden; und / oder der nachgeschaltete Endteil (11a) des Teils der Transfer- und Fülllinie (4) an der Außenseite der Einfassung (1) und der vorgeschaltete Endteil (21) des Teils der Transfer- und Fülllinie (4) im Innern der Einfassung (1) sind entweder jeweils zusammengebaut oder jeweils auseinandergebaut, wobei diese zwei Teile der Transfer- und Fülllinie (4) sich für die Füllstufe zusammengebaut befinden.

16. Steriles Füllverfahren gemäß Anspruch 1 bis 15, **gekennzeichnet durch** die Tatsache, dass der oder die Endbehälter (cf) und / oder der oder die anderen Behälter **durch** eine Tür (2a, 2b) der Einfassung (1), **durch** die die inneren Mittel und Organe (OI) und / oder das wenigstens eine interne funktionale Mittel oder Organ (OFI) in die Einfassung (1) eingeführt werden, ins Innere der Einfassung (1) eingeführt werden.

17. Steriles Füllverfahren gemäß Anspruch 1 bis 16, **gekennzeichnet durch** die Tatsache, dass nach der Füllstufe in einer Austragsstufe der internen Mittel und Organe (OI) und des wenigstens einen internen funktionalen Mittels oder Organs (OFI), das für das realisierte Füllen umgesetzt wird, die internen Mittel und Organe (OI) und das wenigstens eine interne funktionale Mittel oder Organ (OFI) vom Innern der Einfassung (1) zu ihrer Außenseite steril ausgetragen wird.

18. Sterile Fülleinheit wenigstens eines elementaren Endbehälters (cf) mit einem Inhalt, der geeignet ist, fluid ausgegeben zu werden und sich steril ursprünglich in einem Quellbehälter (CS) zu befinden, die speziell für die Umsetzung des Verfahrens gemäß Anspruch 1 bis 17 bestimmt ist, umfassend:
- eine sterile Einfassung (1), die wenigstens eine sterile Eingangs- (2a) und / oder Ausgangstür (2b) hat,
- Kommunikationsmittel (5), Ausgabemittel (6) und wenigstens ein Füllorgan (7) vom sterilen fluiden Typ, die, wenn sie alle zusammengebaut sind, eine sterile, fluidische Transfer- und Fülllinie (4) bilden, die einen Eingang (9) und wenigstens einen Ausgang derart hat, dass sie für die Füllstufe die Wand (3) der Einfassung (1) steril durchquert, wobei der Eingang (9) sich an der Außenseite der Einfassung (1) und in steriler fluidischer Kommunikation mit dem Quellbehälter (CS) befindet, wobei das wenigstens eine Füllorgan (7) am Ausgang sich im Innern der Einfassung (1) befindet und positioniert ist, um betriebsfähig zu sein, wobei ein oder mehrere als interne Mittel oder Organe bezeichnete Mittel oder Organe (OI) sich hilfsweise im Innern der Einfassung (1) befinden und ein oder mehrere als externe Mittel und Organe bezeichnete Mittel und Organe (OE), insbesondere vom Typ zum einmaligen Gebrauch zum beabsichtigten Füllen sich im Wesentlichen an der Außenseite der Einfassung (1) befinden und einen Abschnitt eines Kommunikationsleiters zur so genannten Überbrückung (11) geeignet ist, die Wand (3) der Einfassung (1) steril zu durchqueren und deren nachgeschalteter Endteil (11a) geeignet ist, mit dem vorgeschalteten Endteil (21) der internen Mittel und Organe (OI) in sterile Kommunikation gebracht zu werden, wobei die internen Mittel und Organe (OI) einen Platzverbrauch aufweisen, der den Durchgang durch eine Tür (2a, 2b) der Einfassung (1) zulässt und vom Typ zum einmaligen Gebrauch für das beabsichtigte Füllen sind,
- und Mittel, die geeignet sind, die internen Mittel und Organe (OI) zum einmaligen Gebrauch steril ins Innere der Einfassung (1) einzuführen und die in einer Stufe vor der Füllstufe sich an der Außenseite der Einfassung (1) befanden.

19. Sterile Fülleinheit gemäß Anspruch 18, **gekennzeichnet durch** die Tatsache, dass sie p Füllorgane (7) für n Endbehälter (cf) umfasst, wobei p entweder gleich oder größer als n ist, wobei die Fülleinheit speziell für die Umsetzung des Verfahrens gemäß Anspruch 3 bestimmt ist, oder gleich oder kleiner als n ist, wobei die Fülleinheit speziell für die Umsetzung des Verfahrens gemäß Anspruch 4 bestimmt ist.

20. Sterile Fülleinheit gemäß Anspruch 18 oder 19, **gekennzeichnet durch** die Tatsache, dass sie darüber hinaus wenigstens ein anderes funktionales Mittel oder Organ (8) umfasst, das dazu bestimmt ist, in die Transfer- und Fülllinie (4) integriert zu werden, wie z. B. ein Filtermittel, ein Pufferspeichermittel, ein Anschlussmittel, wobei das genannte andere funktionale Organ (8) entweder zum einmaligen Gebrauch zum beabsichtigten Füllen ist und sich im Innern der Einfassung (1) befindet, oder sich an der Außenseite der Einfassung (1) befindet.

21. Sterile Fülleinheit gemäß Anspruch 18 bis 20, **gekennzeichnet durch** die Tatsache, dass die internen Mittel und Organe (OI) wenigstens Kommunikationsmittel (5), Ausgabemittel (6), das wenigstens eine Füllorgan (7) und ggf. das wenigstens eine andere funktionale interne Mittel oder Organ (OFI) zum einmaligen Gebrauch umfassen.

22. Sterile Fülleinheit gemäß Anspruch 18 bis 21, **gekennzeichnet durch** die Tatsache, dass sie ebenfalls wenigstens eine sterile Einheitsstruktur (12) aus internen Mitteln und Organen (OI) beinhaltet, die einen sterilen Beutel (13) für interne Mittel und Organe (OI) umfassen, der eine Wand (14) hat, die einen sterilen internen Raum (14a) begrenzt und mit einer Öffnung (15a) und einer Tür (15) versehen ist, die komplementär einer Tür (2a, 2b) der Einfassung (1) zugeordnet ist, die geeignet ist, einen sterilen Transfer dieser internen Mittel und Organe (OI) zwischen dem internen Raum (14a) des Beutels (13) und dem Innern der Einfassung (1) zu erlauben, wenn die Einheitsstruktur (12) der Einfassung (1) zugeordnet ist und die Türen (2a, 2b, 15) sich im offenen Zustand befinden, wobei diese internen Mittel und Organe (OI) im sterilen Zustand in den internen Raum (14a) des Beutels (13) für interne Mittel und Organe (OI) platziert sind.

23. Sterile Fülleinheit gemäß Anspruch 18 bis 22, **gekennzeichnet durch** die Tatsache, dass sie ebenfalls wenigstens eine sterile Einheitsstruktur (17) aus externen Mitteln und Organen (OE) beinhaltet, die einen sterilen Beutel (18) für externe Mittel und Organe (OE) umfasst, der eine Wand (19) hat, die einen sterilen internen Raum (19a) begrenzt und mit einer Öffnung (20a) und einer Tür (20) versehen ist, die komplementär einer Tür (2a, 2b) der Einfassung (1) zugeordnet ist, die geeignet ist, einen sterilen Transfer dieser externen Mittel und Organe (OE) zwischen dem inneren Raum (19a) des Beutels (18) und dem Innern der Einfassung (1) zu erlauben, wenn die Einheitsstruktur (17) der Einfassung (1) zugeordnet ist und die Türen (2a, 2b, 20) sich im offenen Zustand befinden, wobei diese externen Mittel und Organe (OE) im sterilen Zustand im internen Raum (14a) des Beutels (13) für interne Mittel und Organe platziert sind.

24. Sterile Fülleinheit gemäß Anspruch 18 bis 23, **gekennzeichnet durch** die Tatsache, dass die Mittel und Organe, die die Transfer- und Fülllinie (4) bilden, wenigstens ein externes Mittel oder Organ (OE) mit einem Platzverbrauch beinhalten, der den Durchgang **durch** eine Tür (2a, 2b) der Einfassung (1) nicht erlaubt.

25. Sterile Fülleinheit gemäß Anspruch 18 bis 24, **gekennzeichnet durch** die Tatsache, dass vor dem Einführen der internen Mittel und Organe (OI) und des wenigstens einen internen funktionalen Mittels oder Organs (OFI) in die Einfassung (1) entweder die unterschiedlichen Mittel und Organe, die dazu bestimmt sind, den Teil der Transfer- und Fülllinie (4) im Innern der Einfassung (1) zu bilden, alle jeweils zusammengebaut sind, oder diese unterschiedlichen Mittel und Organe alle jeweils auseinandergebaut sind, oder ein Teil dieser unterschiedlichen Mittel und Organe jeweils zusammengebaut ist und ein anderer Teil jeweils auseinandergebaut ist.

26. Sterile Fülleinheit gemäß Anspruch 18 bis 25, **gekennzeichnet durch** die Tatsache, dass die unterschiedlichen Mittel und Organe, die dazu bestimmt sind, den Teil der Transfer- und Fülllinie (4) an der Außenseite der Einfassung (1) zu bilden, vor der Füllstufe entweder alle jeweils zusammengebaut sind oder alle jeweils auseinandergebaut sind oder zum Teil jeweils zusammengebaut und zu einem anderen Teil jeweils auseinandergebaut sind; und / oder der nachgeschaltete Endteil (11a) des Teils der Transfer- und Fülllinie (4) an der Außenseite der Einfassung (1) dem vorgeschalteten Endteil (21) des Teils der Transfer- und Fülllinie (4) im Innern der Einfassung (1) entweder jeweils zusammengebaut sind oder jeweils auseinandergebaut sind und sich für die Füllstufe zusammengebaut befinden.

27. Sterile Fülleinheit gemäß Anspruch 18 bis 25, **gekennzeichnet durch** die Tatsache, dass sie darüber hinaus Einführmittel der leeren Endbehälter (cf) und der Austragsmittel ins Innere der Einfassung (1) der gefüllten Endbehälter (cf) vom Innern der Einfassung (1) umfasst.

28. Einheitsstruktur (12/17), die zur Umsetzung eines Füllverfahrens gemäß Anspruch 1 bis 17 und zur Realisierung einer sterilen Fülleinheit gemäß Anspruch 18 bis 27 bestimmt ist und dass eine Einheitsstruktur (12/17) vorgesehen ist, umfassend:
- einen sterilen Beutel (13/18) für interne Mittel und Organe (OI), der eine Wand (14) hat, die einen sterilen internen Raum (14a) begrenzt und mit einer Öffnung (15a) und einer Tür (15) versehen ist, die komplementär einer Tür (2a, 2b) der Einfassung (1) zugeordnet ist, die geeignet ist, einen sterilen Transfer des Inhaltes des Beutels (13/18) im Innern der Einfassung (1) zu erlauben, wenn die Einheitsstruktur (12/17) der Einfassung (1) zugeordnet ist und die Türen sich im offenen Zustand befinden,
- und die internen Mittel und Organe (OI), die Teil der Transfer- und Fülllinie (4) sind, mit einem Platzverbrauch, der den Durchgang durch eine Tür (2a, 2b) der Einfassung (1) erlaubt und vom Typ zum einmaligen Gebrauch für das beabsichtigte Füllen sind, wenn sie im internen Raum des Beutels platziert sind.

29. Einheitsstruktur (12/17) gemäß Anspruch 28, **gekennzeichnet durch** die Tatsache, dass sie ebenfalls wenigstens einen Abschnitt einer Kommunikationsleitung zur Überbrückung (11) beinhaltet, die im inneren Raum (14a/19a) des Beutels (13/18) platziert ist, und wenigstens einen Abschnitt der Zuführkommunikation, der an der Außenseite des Beutels (13/18) platziert ist und Teil der externen Mittel und Organe (OE) ist.

30. Einheitsstruktur (12/17) gemäß Anspruch 28 und 29, **gekennzeichnet durch** die Tatsache, dass der Beutel (13/18) eine elastische Wand (14/19) oder eine steife Wand (14/19) oder eine teilweise elastische und teilweise steife Wand (14/19) umfasst; und / oder **gekennzeichnet durch** die Tatsache, dass sie wenigstens ein anderes funktionales Mittel oder Organ (8) umfasst, das im internen Raum (14a/19a) des Beutels (13/18) platziert ist.

31. Einheitsstruktur (12/17) gemäß Anspruch 28 bis 30, **gekennzeichnet durch** die Tatsache, dass die unterschiedlichen Mittel und Organe, die dazu bestimmt sind, Teil der Transfer- und Fülllinie (4) zu sein, und sich im internen Raum (14a/19a) des Beutels (13/18) befinden, ursprünglich entweder alle jeweils zusammengebaut sind oder alle jeweils auseinandergebaut sind oder zum Teil jeweils zusammengebaut sind und zu einem anderen Teil jeweils auseinandergebaut sind.

## Claims

1. Process for the sterile filling of at least one final elementary container (cf) with contents that can be distributed in a fluid form and that are originally located in a source container (CS) in a sterile manner, in which:
- A sterile chamber (1) that has at least one sterile entry door (2a) and/or outlet door (2b) is provided, and the source container (CS) that contains the contents, located outside of the chamber (1), is provided,
- Communication means (5), distribution means (6), and at least one sterile fluid filling element (7) are provided, forming, being all assembled, a sterile fluid transfer and filling line (4) that has an intake (9) and at least one outlet, and such a transfer and filling line (4) is provided or is formed such that for the filling stage, it goes through the wall (3) of the chamber (1) in a sterile manner, with the intake (9) being located outside of the chamber (1) and in sterile fluid communication with the source container, with at least one filling element, at the outlet, being located inside the chamber (1) and positioned to be able to be operating, with one or more of the so-called internal means and elements (OI) being located substantially inside the chamber (1) and one or more of the so-called external means and elements (OE) being located substantially outside of the chamber (1), including a so-called crossing communication pipe segment (11) that is able to pass through the wall (3) of the chamber (1) in a sterile manner,
- At least one final container (cf) is introduced into the interior of the chamber (1) in a sterile manner,
- For the purposes of filling, at least one final container (cf) is structurally mated to at least one filling element (7),
- In a filling stage, the contents of the source container (CS) are sampled, they are passed into the transfer and filling line (4), and the desired quantity is delivered into at least one final container (cf),
**characterized in that**:
- At least the internal means and elements (OI) having overall dimensions that allow passage through a door of the chamber (1) and being disposable for the filling in question are selected,
- Internal means and elements (OI) in the sterile state are provided in a stage prior to the filling stage, whereby these means and elements are located outside of the chamber (1),
- In a subsequent stage for introduction into the chamber (1) of internal means and elements (OI), also prior to the filling stage, disposable internal means and elements (OI) that were previously located outside of the chamber (1) are introduced into the interior of the chamber (1) in a sterile manner,
in such a way that, once the filling is carried out, it is possible to initiate another filling without having to sterilize the interior of the chamber (1).

2. Sterile filling process according to Claim 1, wherein disposable external means and elements (OE) for the filling in question are also selected.

3. Sterile filling process according to any of Claims 1 and 2 for the filling of a set of n final containers (cf), each with the same quantity of contents, in which:
- A set of n final containers (cf) is provided,
- p filling elements, a transfer and filling line (4) having an intake (9) and p outlets, with p being greater than or equal to n, are provided,
- The n final containers (cf) are introduced into the chamber (1),
- The n final containers (cf) are structurally mated to n filling elements (7),
- And, in one and the same filling stage, the n final containers (cf) are filled.

4. Sterile filling process according to any of Claims 1 and 2, for the filling of a set of n final containers (cf), each with the same quantity of contents, wherein:
- A set of n final containers (cf) is provided,
- p filling elements (7), a transfer and filling line (4) that has an intake (9) and p outlets, with p being less than or equal to n, are provided,
- A number q1 of final containers (cf) is structurally mated to a number q1 of filling elements (7), with q1 being less than or equal to n,
- In a filling stage, the desired quantity of contents is delivered into each of the q1 final containers (cf),
- The q1 final containers (cf) and the q1 filling elements (7) are separated, and while keeping the previously used internal means and elements (OI) operating, the filling stage is repeated one or more times with numbers q2, q3, and qi of the final containers (cf) until n final containers (cf) are filled, with the internal means and elements (OI) being of the disposable type for the successive filling stages in question.

5. Sterile filling process according to any of Claims 1 to 4, wherein in a first phase, the sterile filling of at least a first final basic container (cf) with first contents that are originally located in a first source container (CS) is initiated, and in a second phase, a sterile filling of at least one second final basic container (cf) with second contents that are originally located in a second container source (CS2) is initiated, in which:
- In the first phase, a first transfer and filling line (4) is formed, and after the filling stage, the at least one first final container (cf) and the at least one first filling element (7) are separated,
- In the second phase, a second transfer and filling line (4) is formed, and after the filling stage, the at least one second final container (cf) and the at least one second filling element (7) are separated,
- And the operation moves from the first phase to the second phase without sterilizing the interior of the chamber (1) again.

6. Sterile filling process according to any of Claims 1 to 5, wherein at least one final container (cf) and a source container (CS) are provided, such that the at least one final container (cf) has a capacity that is a fraction of the capacity of the source container (CS); and/or the communication means (5) are selected from the group that comprises pipes, tubes, hoses and the like, the distribution means (6) are selected from the group that comprises pumps and the like, and the filling elements (7) are selected from the group that comprises injection needles, nozzles, and the like; and/or the filling elements (7) and the final containers (cf) are selected in such a way that originally, a filling element (7) is either separated or is at least partially integrated into a final container (cf); and/or a final container (cf) is selected from the group that comprises open or closed containers, vials, syringes, flasks and bottles, and pockets or a pocket system that may or many not be disposable.

7. Sterile filling process according to any of Claims 1 to 6, wherein in a stage subsequent to the filling stage, the at least one filled final container (cf) is evacuated from the inside of the chamber (1) to the outside thereof, in a sterile manner; and/or wherein in the stage prior to the filling stage, at least one other means or functional element (8) is used that is designed to be integrated into the transfer and filling line (4), such as a filtering means, a storage means, or a connection means, in particular disposable for the filling in question, called exterior, being located on the exterior of the chamber (1), which, being assembled with communication means (5), distribution means (6) and at least one filling element (7), form the sterile fluid transfer and filling line (4), and such a transfer and filling line (4) is provided or formed.

8. Sterile filling process according to Claim 7, wherein for the filling stage, at least one of at least one other functional means or element (8) that is designed to be integrated into the transfer and filling line (4) is a so-called internal means or element (OI) that is located inside the chamber (1), and wherein:
- The at least one of at least one other internal functional means or element (OFI) of the disposable type is selected for the filling in question,
- In a stage that is prior to the filling stage, at least one of at least one other internal functional means or element (OFI) is provided, this internal functional means or element (OFI) being located outside of the chamber (1),
- In a subsequent stage for introducing into the chamber (1) at least one internal functional means or element (OFI), also prior to the filling stage, this internal functional means or element (OFI) that is disposable and that previously was located outside of the chamber (1) is introduced into the interior of the chamber (1), in a sterile manner.

9. Sterile filling process-according to any of Claims 1 to 8, wherein at least communication means (5), distribution means (6), and the at least one filling element (7), and, if necessary, also, the at least one of at least one other internal disposable functional means or element (OFI) that is disposable are introduced and positioned to be able to be operating in the chamber (1).

10. Sterile filling process according to any of Claims 1 to 9, wherein in the stage prior to the filling stage where internal means and elements (OI) in the sterile state that are located outside of the chamber (1) are provided, at least one sterile individual unit (12/17) is provided, with internal means and elements (OI) comprising a sterile pocket (13) of internal means and elements (OI) having a wall (14) that limits a sterile inner space (14a) and that is equipped with an opening (15a) and an associated door (15) that is complementary to a door (2a, 2b) of the chamber (1) that can make possible, with the individual unit (12/17) being mated to the chamber (1) and the doors being in the open state, a sterile transfer of these internal means and elements (OI) between the inner space of the pocket (13) and the interior of the chamber (1), with these internal means and elements (OI) in the sterile state being placed in the inner space of the pocket (13).

11. Sterile filling process according to Claim 10, wherein it comprises a preliminary phase in which, using internal means and elements (OI) and a pocket (13) of internal means and elements (OI) whose inner space (14a) is empty of these means and elements, at least one individual unit (12) consists of internal means and elements (OI), and for this purpose, these internal means and elements (OI) are placed in the inner space (14a), the door (15) of the pocket (13) of the internal means and elements (OI) is brought into the closed state, and at least one individual unit (12) is brought into the sterile state.

12. Sterile filling process according to any of Claims 10 and 11, wherein in the stage prior to the filling stage, where external means and elements (OE) in the sterile state that are located outside of the chamber (1), including the engaging communication pipe segment, are provided, a sterile individual unit (17) of external means and elements (OE) comprising a sterile pocket (18) of external means and elements (OE) having a wall (19) limiting a sterile inner space (19a) and equipped with an opening (20a) and an associated door (20) that is complementary to a door (2a, 2b) of the chamber (1) is provided, able to make possible, with the individual unit (17) being mated to the chamber (1) and the doors (2a, 2b, 20) being in the open state, a sterile transfer of these external means and elements (OE) between the inner space (19a) of the pocket (18) and the interior of the chamber (1), whereby these external means and elements (OE) in the sterile state are placed in the inner space (19a) of the pocket (18).

13. Sterile filling process according to any of Claims 10 and 11, wherein an individual unit (17) of external means and elements (OE) and an individual unit (12) of the same internal means and elements (OI) are provided, and, successively, the door (15) of the individual unit (12) of internal means and elements (OI) and external means and elements (OE) and a door (2a, 2b) of the chamber (1) are mated, and, after the doors are opened, a sterile transfer of internal means and elements (OI) is carried out between the inner space of the pocket (13) of internal means and elements (OI) and external means and elements (OE) and the interior of the chamber (1), and the end part (11a) that is downstream from the engaging communication pipe segment (11) is introduced into the interior of the chamber (1).

14. Sterile filling process according to any of Claims 1 to 13, wherein before internal means and elements (OI) and at least one internal functional means or element (OFI) are introduced into the chamber (1), either the different means and elements that are designed to be part of the transfer and filling line (4) inside the chamber (1) are all assembled with one another, being introduced into the interior of the chamber (1) thus assembled, or these different means and elements are all disassembled from one another, being introduced into the interior of the chamber (1) thus disassembled, and then assembled with one another once located inside the chamber (1), or some of these different means and elements are assembled with one another and others are disassembled from one another, with the assembled means and elements being introduced, thus assembled, into the interior of the chamber (1), and the disassembled means and elements being introduced, thus disassembled, into the interior of the chamber (1), and then assembled with one another and with means and elements already assembled once they are located inside the chamber (1).

15. Sterile filling process according to any of Claims 1 to 14, wherein before the filling stage, the different means and elements (OE) that are designed to be part of the transfer and filling line (4) outside of the chamber (1) are either all assembled with one another or all disassembled from one another, or some are assembled with one another and others are disassembled from one another, with these different means and elements being assembled for the filling stage; and/or the end part (11a) that is downstream from the part of the transfer and filling line (4) outside of the chamber (1) and the end part (21) that is upstream from the part of the transfer and filling line (4) inside of the chamber (1) are either assembled with one another or disassembled from one another and wherein these two parts of the transfer and filling line (4) are to be assembled for the filling stage.

16. Sterile filling process according to any of Claims 1 to 15, wherein the final container(s) (cf) is/are introduced into the interior of the chamber (1) and/or the other container(s) is/are introduced through a door (2a, 2b) of the chamber (1) through which the internal means and elements (OI) and/or the at least one internal functional means or element (OFI) are introduced into the chamber (1).

17. Sterile filling process according to any of Claims 1 to 16, wherein after the filling stage, in a stage for evacuation of the internal means and elements (OI) and at least one internal functional means or element (OFI) that is used for the filling that is carried out, the internal means and elements (OI) and the at least one internal functional means or element (OFI) is evacuated in a sterile manner from the interior of the chamber (1) toward the exterior thereof.

18. Sterile filling unit of at least one final elementary container (cf) with contents that can be distributed in a fluid form and that are originally located in a source container (CS) in a sterile manner, especially designed for the implementation of the process according to any of Claims 1 to 17, comprising:
- A sterile chamber (1) that has at least one sterile entry door (2a) and/or outlet door (2b),
- Communication means (5), distribution means (6), and at least one sterile fluid filling element (7), forming, being all assembled, a sterile fluid transfer and filling line (4) that has an intake (9) and at least one outlet, such that for the filling stage, it passes through the wall (3) of the chamber (1) in a sterile manner, with the intake (9) being located outside of the chamber (1) and in sterile fluid communication with the source container (CS), with the at least one filling element (7), at the outlet, being located inside the chamber (1) and positioned to be able to be operating, with one or more so-called internal means and elements (OI) being located substantially inside the chamber (1) and one or more so-called external means and elements (OE), in particular of the disposable type for the filling in question, being located substantially outside of the chamber (1), including a so-called engaging communication pipe segment (11) that is able to pass through the wall (3) of the chamber (1) in a sterile manner and whose downstream end part (11a) is able to be put into sterile communication with the end part (21) that is upstream from the internal means and elements (OI), with the internal means and elements (OI) having overall dimensions that allow passage through a door (2a, 2b) of the chamber (1) and being of the disposable type for the filling in question,
- And means that can introduce the disposable internal means and elements (OI) that, in a stage prior to the filling stage, were located outside of the chamber (1) into the interior of the chamber (1) in a sterile manner.

19. Sterile filling unit according to Claim 18, wherein it comprises p filling elements (7) for n final containers (cf), with p either being greater than or equal to n, with the filling unit being especially designed for the implementation of the process according to Claim 3, or with p being less than or equal to n, with the filling unit being especially designed for the implementation of the process according to Claim 4.

20. Sterile filling unit according to any of Claims 18 and 19, wherein it also comprises at least one other functional means or element (8) that is designed to be integrated into the transfer and filling line (4), such as a filtering means, a buffer storage means, or a connection means, with said other functional element (8) being either disposable for the filling in question and located inside the chamber (1), or located outside of the chamber (1).

21. Sterile filling unit according to any of Claims 18 to 20, wherein the internal means and elements (OI) comprise at least communication means (5), distribution means (6), at least one filling element (7), and, of necessary, at least one other disposable internal functional means or element (OFI).

22. Sterile filling unit according to any of Claims 18 to 21, wherein it also includes at least one sterile individual unit (12) of internal means and elements (OI) comprising a sterile pocket (13) of internal means and elements (OI), having a wall (14) that limits a sterile inner space (14a) and that is equipped with an opening (15a) and an associated door (15) that is complimentary to a door (2a, 2b) of the chamber (1) that can make possible, with the individual unit (12) being mated to the chamber (1) and the doors (2a, 2b, 15) being in the open state, a sterile transfer of these internal means and elements (OI) between the inner space (14a) of the pocket (13) and the interior of the chamber (1), with these internal means and elements (OI) in the sterile state being placed in the inner space (14a) of the pocket (13) of internal means and elements (OI).

23. Sterile filling unit according to any of Claims 18 to 22, wherein it also includes at least one sterile individual unit (17) of external means and elements (OE) comprising a sterile pocket (18) of external means and elements (OE) having a wall (19) that limits a sterile inner space (19a) and that is equipped with an opening (20a) and an associated door (20) that is complementary to a door (2a, 2b) of the chamber (1) that can allow, with the individual unit (17) being mated to the chamber (1) and the doors (2a, 2b, 20) being in the open state, a sterile transfer of these external means and elements (OE) between the inner space (19a) of the pocket (18) and the interior of the chamber (1), with these external means and elements (OE) in the sterile state being placed in the inner space (14a) of the pocket (13) of internal means and elements.

24. Sterile filling unit according to any of Claims 18 to 23, wherein the means and elements that constitute the transfer and filling line (4) include at least one external means or element (OE) with overall dimensions not allowing passage through a door (2a, 2b) of the chamber (1).

25. Sterile filling unit according to any of Claims 18 to 24, wherein before the introduction into the chamber (1) of internal means and elements (OI) and at least one internal functional means or element (OFI), either the different means and elements that are designed to be part of the transfer and filling line (4) inside the chamber (1) are all assembled with one another, or these different means and elements are all disassembled from one another, or some of these different means and elements are assembled with one another and others are disassembled from one another.

26. Sterile filling unit according to any of Claims 18 to 25, wherein before the filling stage, the different means and elements that are designed to be part of the transfer and filling line (4) outside of the chamber (1) are either all assembled with one another, or all disassembled from one another, or some are assembled with one another and others are disassembled from one another; and/or the end part (11a) that is downstream from the part of the transfer and filling line (4) outside of the chamber (1) and the end part (21) that is upstream from the part of the transfer and filling line (4) inside the chamber (1) are either assembled with one another, or disassembled from one another, being assembled for the filling stage.

27. Sterile filling unit according to any of Claims 18 to 25, wherein it also comprises means for introducing empty final containers (cf) into the interior of the chamber (1) and means for evacuating the filled final containers (cf) from the interior of the chamber (1).

28. Individual unit (12/17) designed for the implementation of a filling process according to any of Claims 1 to 17 and for the production of a sterile filling unit according to any of Claims 18 to 27, wherein there is provided an individual unit (12/17) that comprises:
- A sterile pocket (13/18) of internal means and elements (OI) having a wall (14) that limits a sterile inner space (14a) and that is equipped with an opening (15a) and an associated door (15) that is complementary to a door (2a, 2b) of the chamber (1) that can make possible, with the individual unit (12/17) being mated to the chamber (1) and the doors being in the open state, a sterile transfer of the contents of the pocket (13/18) to the interior of the chamber (1),
- And, placed in the inner space of the packet, the internal means and elements (OI) being part of the transfer and filling line (4), with overall dimensions that allow passage through a door (2a, 2b) of the chamber (1) and of the disposable type for the filling in question.

29. Individual unit (12/17) according to Claim 28, wherein it also includes at least one engaging communication pipe segment (11) that is placed in the inner space (14a/19a) of the pocket (13/18) and at least one intake communication segment that is placed outside of the pocket (13/18), being part of the external means and elements (OE).

30. Individual unit (12/17) according to any of Claims 28 and 29, wherein the pocket (13/18) comprises a flexible wall (14/19), or a rigid wall (14/19), or a wall (14/19) that is partially flexible and partially rigid; and/or wherein it comprises at least one other functional means or element (8) that is placed in the inner space (14a/19a) of the pocket (13/18).

31. Individual unit (12/17) according to any of Claims 28 to 30, wherein the
different means and elements that are designed to be part of the transfer and filling line (4) and that are located in the inner space (14a/19a) of the pocket (13/18) are originally either all assembled with one another, or all disassembled from one another, or some are assembled with one another and others are disassembled from one another.
